# EUROPÄISCHE PATENTSCHRIFT

(11) **EP 1 015 190 B1**
(45) Veröffentlichungstag und Bekanntmachung des Hinweises auf die Patenterteilung: **27.09.2006**
(21) Anmeldenummer: 98906895.2
(22) Anmeldetag: 28.01.1998
(51) Int. Cl.: B25F 1/04, B25C 5/02

(54) **MEHRZWECK-HANDGERÄT**
MULTI-PURPOSE HAND-HELD DEVICE
INSTRUMENT MULTI-USAGE

(30) Priorität: 28.01.1997 DE 19702955; 16.10.1997 DE 19745799
(43) Veröffentlichungstag der Anmeldung: 05.07.2000
(73) Patentinhaber: Ctech AG, 7302 Landquart (CH)
(72) Erfinder: ACKERET, Peter, CH-8700 Küsnacht (CH)
(74) Vertreter: Henseler, Daniela
(86) Internationale Anmeldenummer: PCT/EP1998/000446
(87) Internationale Veröffentlichungsnummer: WO 1998/032570

(56) Entgegenhaltungen:
- DE-A- 2 625 749
- DE-A- 4 110 688
- DE-A- 19 527 859
- US-A- 4 779 785
- US-A- 4 783 867
- US-A- 5 027 994
- US-A- 5 114 257

## Beschreibung

Die Erfindung betrifft ein Mehrzweck-Handgerät, insbesondere für Büroarbeiten, das in einer Aufbewahrungsposition einen länglichen, im wesentlichen geschlossenen, von Stirnflächen, Deckflächen und Seitenflächen begrenzten quaderförmigen Korpus bildet, der Funktionselemente eines Hefters und/oder eines Lochers aufweist und mit mindestens einem von einer der Stirnflächen einspringenden Einführschlitz für zu heftendes oder zu lochendes Material versehen ist.

Ein solches Handgerät bildet den Gegenstand unserer älteren-Europäischen Patentanmeldung 96927627.8 (EP-A-0842014) & WO-A-97/04924, die als Stand der Technik gemäß Art. 54 (3) EPÜ gilt. Das dort beschriebene Gerät umfaßt ein erstes Bauteil und ein zweites Bauteil, die gelenkig verbunden sind und deren Relativbewegung einen Hefter und einen Locher betätigt. Ferner sind verschiedene Utensilien an oder in dem Gerät vorgesehen, wie Messer, Cutter, Schere und so weiter, welche vorzugsweise gleitbeweglich in Kanälen des Geräts untergebracht sind, aus denen sie für die Benutzung nach außen geschoben werden. Diese Gleitführungen müssen aus Stabilitätsgründen ziemlich massiv ausgeführt werden, so daß sich ein relativ großes und schweres Gerät ergibt.

Aufgabe der Erfindung ist es, ein Gerät des eingangs geschilderten Typs zu schaffen, das bei hoher Stabilität relativ leicht und klein ist.

Die Lösung dieser Aufgabe ergibt sich aus dem Patentanspruch 1.

Gegenstand der Erfindung sind auch Module, die als Baugruppen für das Gerät nach Anspruch 1 geeignet sind.

Gegenstand der Erfindung ist auch ein Heftermechanismus, der für die Anwendung bei dem erfindungsgemäßen Gerät geeignet ist.

Gegenstand der Erfindung ist schließlich ein Lochermechanismus, der für die Anwendung bei dem erfindungemäßen Gerät geeignet ist. Gegenstand der Erfindung ist auch ein Gerät der eingangs genannten Bauart, bei dem neben ausklappbaren Utensilien auch ein Schiebeutensil vorgesehen ist.

Ausführungsbeispiele des Gegenstandes der Erfindung werden nachstehend unter Bezugnahme auf die beigefügten Zeichnungen näher erläutert.
Fig. 1 zeigt perspektivisch eine erste Ausführungsform eines Geräts gemäß der Erfindung,
Fig. 2 ist eine Längsschnittdarstellung des Geräts nach Fig. 1,
Fig. 3 zeigt ähnlich Fig. 2 eine Abwandlung des Geräts,
Fig. 4 zeigt perspektivisch eine zweite Ausführungsform eines Geräts gemäß der Erfindung,
Fig. 5 zeigt einen Utensilienmodul des Geräts nach Fig. 4,
Fig. 6 ist eine Seitenansicht des Geräts nach Fig. 4,
Fig. 7 ist eine Längsschnittdarstellung des Geräts nach Fig. 4,
Fig. 8 ist eine Querschnittdarstellung des Geräts nach Fig. 4,
Fig. 9 zeigt eine Explosionsdarstellung des Geräts nach Fig. 4,
Fig. 10 zeigt Details der Heftermechanik in Explosionsdarstellung,
Fig. 11 bis 13 zeigen Schnittansichten des Skeletts vom Unterteil des Geräts mit der Modulbefestigung und Teilen der Heftermechanik,
Fig. 14 ist eine Draufsicht auf das Geräteunterteil nach Fig.11 bis 13,
Fig. 15 zeigt im Längsschnitt Details der Lochermechanik,
Fig. 16 bis 18 zeigen im Teilschnitt einen Schnitzelbehälter in verschiedenen Funktionsstellungen,
Fig. 19 bis 21 zeigen ähnlich einen abgewandelten Schnitzelbehälter,
Fig. 22 bis 25 stellen im Teilschnitt Details einer Hefterauslösemechanik dar,
Fig. 26 zeigt in Explosionsdarstellung ein weiteres Gerät gemäß der Erfindung,
Fig. 27 ist ein Längsschnitt des Geräts nach Fig. 26,
Fig. 28 und 29 zeigen Details von Hefteramboß und Auflagebühne in Draufsicht,
Fig. 30 und 31 zeigen im Längsschnitt Details der Amboßanordnung und der Auflagebühne,
Fig. 32 bis 34 zeigen im Längsschnitt Lochstempelgestaltungen,
Fig. 35 zeigt eine andere Gestaltung der Hefterauslöseanordnung im Längsschnitt,
Fig. 36 stellt im Längsschnitt eine weitere Ausgestaltung des Schnitzelbehälters dar,
Fig. 37 bis 40 illustrieren in schematischen Längs- und Querschnitten den Aufbau des erfindungsgemäßen Moduls,
Fig. 41 bis 47 zeigen alternative Gestaltungen einzelner Bauteile.
Fig. 48 zeige eine Alternative zu Fig. 12.

Zwei Basiskonzeptionen sind vorgesehen, nämlich eine "integrierte" Variante und eine "modulare" Variante. Bei der integrierten Variante werden alle Bauteile in einer vom zweckmäßigsten Arbeitsablauf bestimmten Reihenfolge nacheinander montiert. Bei der modularen Variante werden ein Hefter- und/oder Lochermodul und ein Utensilienmodul je für sich vormontiert, gefügt und mit Abdeckungen versehen.

Fig. 1 ist eine perspektivische Ansicht eines aus zwei Bauteilen 1, 2 bestehenden Geräts 800 nach der Erfindung einschließlich einer Hefter- und Lochermechanik im Transportzustand, d.h. geschlossen mit allen Utensilien in der eingeklappten Stellung. Während Hefter- und Lochermechanismus später erläutert werden, sind die Werkzeuge Messer 802, Schere 804 und KLammerentferner 806 aus einem im Unterteil des Geräts vorgesehenen Aufnahmeraum um eine gemeinsame Schwenkachse 808 ausklappbar. Der Aufnahmeraum für die Utensilien ist mit einem Deckel 812, der im wesentlichen mit der Außenkontur des Geräts bündig ist, abgedeckt. Normal wird nur ein Werkzeug herausgeklappt, und zwecks vereinfachter Handhabung wird der Deckel geschlossen. Nur zum Verständnis ist in Fig. 2 der Deckel offen, Messer 802 herausgeklappt, und Klammerentferner 806 um nur 90° verschwenkt gezeigt. Federn (nicht gezeigt) können vorgesehen sein, um die Werkzeuge in ihrer Aufbewahrungsposition bzw. ihrer Gebrauchslage vorgespannt zu halten. In Fig. 3 ist das Gerät so modifiziert, daß der Deckel 820 um eine zur Gerätelängsachse parallele Achse schwenkt. Die Feder 822 spannt ihn in die Offenstellung vor, und die Verriegelung 824 sichert ihn in der Schließposition. Der Deckel könnte auch weggelassen oder als Schiebedeckel, z.B. jalousieartig, ausgebildet sein.

Ein Ausführungsbeispiel eines modular aufgebauten Geräts mit einer Hefter-Locher-Baugruppe und einem als separate Baugruppe in diese eingesetzten Utensilienmodul wird nun unter Bezugnahme auf Fig. 4 bis 25 erläutert. Fig. 4 zeigt das komplette Gerät in perspektivischer Ansicht mit ausgeklapptem Messer, Fig. 5 zeigt separat den Utensilienmodul, Fig. 6 zeigt eine Seitenansicht des Geräts, Fig. 7 einen Längsschnitt und Fig. 8 einen Querschnitt. Fig. 9 ist eine Explosionsdarstellung, bei der vielfach auch auf Einzelheiten der vorbeschriebenen integralen Bauweise bzw. der oben erwähnten älteren Anmeldung zurückgegriffen werden kann.

Zunächst seien die Figuren 7 bis 14 gemeinsam betrachtet.

In der Oberschale 2000 aus Kunststoff sind Aussparungen für den Durchtritt einer öffnungstaste 2002, einer Hefterfreigabetaste 2004 und einer Klammermagazintaste 2006 vorgesehen. Die öffnungstaste 2002 wirkt mit einer Blattfeder 2008 zusammen, die längsverschieblich auf dem Oberteil 2010 geführt ist und die beiden Bauteile in ihrer ersten Position verriegelt hält. Insoweit kann auf die Offenbarung der oben genannten älteren Anmeldung verwiesen werden. Die Oberschale hat eine gekrümmte Deckfläche 2001 und ebene seitliche Wandungen 2003, die etwas zurückgesetzt und mit Blenden 2012 abgedeckt sind. Das Oberteil 2010 weist Ohren 2014 mit Lagerbohrungen 2016 auf, die im montierten Zustand von der Hauptachse 2018 durchsetzt werden. Am Oberteil 2010 ist der Verriegelungshaken 2020 für die Hefterfreigabetaste 2004 mittels Achse 2022 gelagert, vor der der Klammertreiber 2024 befestigt ist. In dem umgekehrt U-förmigen Querschnitt aufweisenden Oberteil 2010 ist der Klammerkanal 2026 aufgenommen, der ebenfalls um die Hauptachse 2018 schwenkbar ist, und in dem längsverschieblich das Klammermagazin 2028 geführt ist. Der obere Teil der Heftmechanik wird durch die Stange 2030, Drücker 2032 und Druckfeder 2034 zum Nachschieben der Heftklammern vervollständigt; der Aufbau im einzelnen läßt sich der oben erwähnten älteren Anmeldung entnehmen. Am Klammerkanal ist noch der Entsperrhebel 2036 der "flat-clinch-Mechanik" um Achse 2038 schwenkbar gelagert, der von Feder 2040 in die Sperrposition vorgespannt ist. Schließlich weist der Klammerkanal noch ausgefluchtete Langlöcher 2042 auf, in denen verschieblich der Entsperrzapfen 2044 geführt ist. Der Entsperrzapfen 2044 greift in die Riegelfalle 2046 des Klammermagazins 2028 und kann von dem Kipphebel 2048, der normalerweise von Feder 2050 in der Sperrposition gehalten ist, in die Freigabeposition verlagert werden, wenn auf die Klammermagazintaste 2006 gedrückt wird. Auch der Kipphebel 2048 ist auf der Hauptachse 2018 gelagert.

Das obere Bauteil stützt sich über den Klammerkanal und die Hauptfeder 2052 am unteren Bauteil ab.

Das untere Bauteil umfaßt das umgekehrt U-förmig abgewinkelte Unterteil 2054, das außerdem einen Höhenversatz zwischen der Hefterseite und der Locherseite aufweist. Auf der Hefterseite ist ein Durchbruch 2056 zur Aufnahme der Hefterbühne 2058 und des Heftambosses 2060 ausgebildet. Unter dem Durchbruch ist eine Stützplatte 2062 angebracht, auf der sich der Amboß abstützt. Der Sperrschieber 2064 ragt mit seinem gabelförmigen vorderen Ende 2066 in den Raum zwischen Stützplatte 2062 und Unterteil 2054. Die Lösetaste 2068 ragt durch den entsprechenden Durchbruch 2070 der Hefterbühne. Schließlich erstrecken sich die Betätigungsarme 2072 des Sperrschiebers durch die Durchbrüche 2074 des Unterteils nach oben in die Bahn des Entsperrhebels 2036, wenn dieser ausgelenkt wird.

Der Aufbau der "flat-clinch-Anordnung" im unteren Bauteil ist in Fig. 10 detaillierter dargestellt. Bekanntlich sorgt bei einer solchen Anordnung die Hefterbühne 2058 dafür, daß beim Ausstoßen einer Klammer aus dem Klammerkanal deren Schenkel das Heftgut zunächst durchdringen, ohne auf dem Amboß aufzustoßen; erst wenn der Entsperrhebel, der den relativen Winkel zwischen Oberteil und Klammerkanal abtastet, den Sperrschieber 2064 einwärts verlagert hat, weicht dessen gabelförmiges Ende 2066 nach innen aus und ermöglicht so der Hefterbühne, nach unten zu kippen und die Klammer auf den Amboß 2060 auftreffen zu lassen.

Das Kippgelenk der Hefterbühne 2058 wird von dem inneren, als Gabel 2076 ausgebildeten Ende der Hefterbühne definiert, das über die innere Querkante 2078 des Durchbruchs 2056 geschoben ist. Dies ermöglicht eine Längsverlagerung der Hefterbühne beim Kippen. Aus Gründen, die aus der Beschreibung der Figuren 28 und 29 deutlich werden, hat die Durchgangsöffnung 2080 der Hefterbühne eine etwa ovale Form, angepaßt an den Umriß des wulstartigen verdickten Kopfes 2082 des Heftamboß 2060. Auf diese Weise ergibt sich eine Linienberührung zwischen dem Kopf und der Innenwandung der Durchgangsöffnung 2080, was es ermöglicht, den Spalt zwischen beiden auf dem ganzen Schwenkweg minimal zu halten, damit das Risiko, daß sich eine Klammer zwischen beiden festsetzt, gering ist. Die Hefterbühne wird von einer Feder 2084 nach oben gedrückt, die auf den Pfosten 2086 der Stützplatte 2062 sowie einen Gegenpfosten 2087 der Hefterbühne aufgesteckt ist. Die obere Endlage wird durch Anliegen der Anschläge 2088 in der Durchgangsöffnung 2080 an der Unterseite des Kopfes 2082 definiert. Zwischen einem unteren Fortsatz 2090 der Hefterbühne und einem hochragenden Ansatz 2092 des Sperrschiebers 2064 ist eine Druckfeder 2094 eingespannt, die einerseits die Hefterbühne 2058 in Eingriff mit der vorderen Kante des Kopfes 2082 vom Heftamboß 2060 hält, andererseits den Sperrschieber 2064 in seine Sperrposition drückt. Bei der Montage wird der Amboß 2060 durch die Durchgangsöffnung 2080 gesteckt und in einem Durchbruch 2096 der Stützplatte 2066 vernietet.

Die U-Basis 2100 des Unterteils 2054 weist einen ersten ebenen Abschnitt 2102 mit dem Durchbruch 2056, einen gegenüber dem ersten ebenen Abschnitt tiefer liegenden, zu ihm parallelen zweiten ebenen Abschnitt 2104 und einen beide verbindenden schrägen Abschnitt 2106 auf, in den eine Einsenkung 2108 eingebracht ist, in welcher die Hauptfeder 2052 (wenn sie als Schraubenfeder gemäß Fig. 7 ausgebildet ist) sitzt und sich an einem Innenflansch 2110 abstützt.

Auf der U-Basis 2100 ist ein Lagerböckchen 2112 befestigt. Das Böckchen ist ein Stanz- und Biegeteil mit U-förmiger Kontur. Die U-Basis umfaßt einen inneren Quersteg 2114, einen zentralen Durchbruch, durch den sich auch die als Schraubenfeder ausgebildete Hauptfeder 2052 erstreckt, und einen äußeren Quersteg 2116 mit einem kleineren Durchbruch, in den eine Führungsbuchse 2118 für den Lochstempel 2120 eingefügt ist. Die beiden Querstege des Böckchens liegen in einer gemeinsamen Ebene, so daß sich zwischen dem zweiten ebenen Abschnitt 2104 und dem äußeren Quersteg 2116 ein Spalt für das Einschieben zu lochender Papiere ergibt. Die Kontur des unteren Randes der U-Schenkel 2122 folgt der Schräge des Abschnitts 2106, weist aber auf beiden Seiten je eine um 90° nach innen gebogene zum schrägen Abschnitt 2106 parallele Befestigungslasche 2125 sowie einen Doppelhaken 2126 auf. Oberhalb der Doppelhaken bildet die Kontur des Böckchens einen Anschlag für die Positionierung zu lochender Papiere. Bei der Montage werden diese Doppelhaken durch je einen Schlitz 2124 des Unterteils gesteckt, und dann wird das Böckchen nach außen geschoben, bis die äußeren Hakenabschnitte 2128 der Doppelhaken den zweiten ebenen Abschnitt 2104 untergreifen. In dieser Position werden der innere Quersteg 2114 und die Befestigungslaschen 2125 mit dem Unterteil z.B. durch Punktschweißen verbunden.

An den oberen freien Kanten der U-Schenkel sind einwärts abgewinkelte Laschen 2170 angeformt, und das Oberteil 2010 weist seitliche Einsenkungen 2172 auf, in die je ein angeformter Haken 2174 ragt. Die Laschen und die Haken bilden Anschläge bzw. Gegenanschläge, die den öffnungswinkel zwischen Oberteil und Unterteil begrenzen.

Der plane Abschnitt 2104 des Unterteils weist noch einen Durchbruch 2130 auf, in den der als Positionierhilfe für den Locher bestimmte Lichtleiter 2132 ragt, sowie die mit dem Lochstempel 2120 zusammenwirkende Lochmatrize 2134. Fig. 15 läßt die Details erkennen. Abweichend von der Gestaltung in der bereits mehrfach erwähnten älteren Anmeldung wird der Lochstempel 2120 von einer Blattfeder 2136 in Anlage an der Wölbung 2138 des Oberteils gehalten, damit er auch bei aktiviertem Hefter, also abgesenkten Klammerkanal 2026 nicht in den Locherspalt 2139 ragt. Ein dünnes Abdeckblech 2140 schließt den Locherspalt für zu lochende Papiere nach oben ab.

Schließlich umfaßt das untere Bauteil noch den Utensilienmodul 2180, der über vordere Aufhängungen 3002 an der Stützplatte 2062 und hintere Aufhängungen 3004 an den inneren Endabschnitten 5500 der Doppelhaken 2126 aufgehängt ist, und die untere Kunststoffschale 2142 mit dem Deckel 2144 für das Fach zur Aufnahme der mittels des Lochstempels 2120 herausgestanzten Schnipsel, hier und im folgenden als "Konfetti" bezeichnet.

Wie Fig. 8 erkennen läßt, sind zwischen den Außenwandungen des Moduls und den Innenseiten der U-Schenkel des Unterteils 2054 Freiräume vorgesehen, in denen sich zusätzliche Funktionsteile des Moduls befinden. Die untere Kunststoffschale umgreift die freien Kanten der U-Schenkel wie auch die freien Kanten der Modulaußenwandungen und deckt die Freiräume nach außen ab. Wo die Utensilien aus dem Modul auszuklappen sind, ist die untere Kunststoffschale derart ausgeschnitten, daß eine Ebene zum Abstellen des Geräts definiert wird.

Bei der vorbeschriebenen Ausführungsform ist die Raumaufteilung von wesentlicher Bedeutung, da dadurch die Abmessungen des Geräts optimiert werden können. Die höhenmäßige Abstufung des unteren Bauteils ermöglicht, oberhalb der Lochmatrize den notwendigen Hub für den Locherstempel vorzusehen, während der Höhenbedarf für den Schnitzelbehälter relativ gering sein darf. Andererseits benötigt der Utensilienmodul mehr Höhe, und auch die amboßseitigen Bauteile des Hefters, insbesondere wenn er mit einer "flat-clinch-Anordnung" ausgestattet ist, benötigen einen gewissen Platz im unteren Bauteil, während der Platzbedarf für den Klammerkanal und den Klammertreiber sowie den Verschlußmechanismus demgegenüber relativ gering ist. über dem Modul befinden sich zusätzlich noch Befestigungslaschen des Lagerböckchens und die Abstützung für die Hauptfeder, die die beiden Bauteile in Öffnungsrichtung vorspannt. Infolgedessen ist der Modul mit Abstand von der Grundfläche des zweiten Bauteils aufgehängt. Aufgrund dieser Bauweise ergeben sich auch unterschiedliche Ebenen für das Auflegen der zu heftenden Papiere einerseits, der zu lochenden Papiere andererseits.

Ohne den hier vorgestellten Höhenversatz würde das Gerät wesentlich höher ausfallen, ohne dadurch funktionelle Vorteile zu gewinnen.

Bei einer Ausführungsform mit einem Hefter und einem Locher ergibt sich zudem eine optimale Raumnutzung in der Längenausdehnung des unteren Bauteils, mit dem Aufnahmeraum für die Baugruppe der Utensilien an einer Stirnseite und dem Aufnahmeraum für die Stanzabfälle des Lochers an der anderen Stirnseite, welche Räume aneinandergrenzen, und mit der Möglichkeit zum Einbau eines Positionierfensters für den Locher zwischen den beiden Aufnahmeräumen.

Drei Gestaltungen des Konfettifachs und seines Deckels sind in den Figuren 16 bis 21 dargestellt. Das Prinzip besteht darin, dem Benutzer zu signalisieren, daß es notwendig sei, das Fach zu leeren, bevor der Deckel von dem angesammelten Konfetti aufgesprengt wird.

Fig. 18 zeigt im Schnitt das Konfettifach mit geschlossenem Deckel 2144. Je eine Blatt- oder Drahtfeder 2146 beidseits des Lichtleiters 2132 drückt auf die an den Deckel angeformten Fortsätze 2145 und hält den Deckel geschlossen. Drücken die Konfetti von innen auf den Deckel, wird er zunächst gegen die Federvorspannung etwas vom Konfettifach abgehoben, wie in Fig. 17 gezeigt, womit der Benutzer aufmerksam gemacht wird, daß das Fach voll ist; es können aber dank der Dichtlippe 2148 noch keine Konfetti herausfallen, da der Deckel von den Federn 2146 immer noch zugehalten wird. Die Federn haben Ausbauchungen 2150, die von den Fortsätzen 2145 überlaufen werden müssen, bevor der Deckel unter der Krafteinwirkung der Federn 2146 in die geöffnete Position gemäß Fig. 16 springt. Diese Ausbauchungen halten den Deckel dann auch in der geöffneten Position, die in Fig. 16 dargestellt ist.

In der Ausführungsform nach Fig. 19 werden Schenkelfedern 2152 verwendet, die den Deckel dauernd in die Schließposition drücken, so daß sichergestellt ist, daß der Deckel nach dem öffnen immer geschlossen wird.

Während bei den beiden hier beschriebenen Ausführungsformen der Deckel um ein Achse 2154 am Gehäuse angelenkt ist, werden bei der in Fig. 20 und 21 dargestellten Ausführungsform die Enden der Schenkelfedern 2156 abgewinkelt und tragen selbst den Deckel. Dies ist logistisch vorteilhaft und ermöglicht, daß der Deckel um fast 180° aufgeschwenkt werden kann, wie in Fig. 20 gezeigt.

Die Figuren 22 bis 25 illustrieren die Mittel zum Aktivieren des Hefters und das Zusammenwirken der Heftertaste 2004 mit dem Verriegelungshaken 2020. Fig. 22 zeigt die Ausgangsposition. Taste 2004 ist um Zapfen 2158 gegen die Vorspannung einer hier nicht gezeigten Feder schwenkbar und trägt angelenkt einen Hebel 2160, der von Feder 2162 vorgespannt in Anlage an einem Anschlag (nicht gezeigt) gehalten ist. Der Verriegelungshaken 2020 wird von Feder 2164 in die Verriegelungsposition vorgespannt und hält die am Klammerkanal angebrachten Verriegelungszapfen 2166 und damit den Klammerkanal in seiner oberen Position fest. Bei Druck auf die Taste gibt der Verriegelungshaken die Zapfen 2166 frei und schwenkt in seine Ausgangslage zurück, selbst dann, wenn die Taste 2004 noch gedrückt gehalten wird; wird die Taste beim Heften gedrückt gehalten, kann der Haken gleichwohl in seine Ausgangslage zurückschwenken, wobei er den Hebel 2160 etwas auslenkt; dies ist in Fig. 24 gezeigt. Wird nun die Taste losgelassen, nachdem der Verriegelungshaken 2020 bereits in seine Ausgangslage zurückgeschwenkt ist, kann der Hebel an dem Verriegelungshaken unter Auslenkung gegen die Vorspannung der Feder 2162 vorbei in die korrekte Ausgangsstellung nach Fig. 22 zurückkehren, wie in Fig. 25 gezeigt. Ist aus irgendeinem Grund der Klammerkanal im Oberteil verklemmt, läßt sich der Verriegelungshebel nur soweit auslenken, bis er am Klammerkanal anschlägt, wobei er durch Drücken auf die Taste in der Offen-Stellung gehalten bleibt; dies ist in Fig. 23 gezeigt. Durch Manipulieren z.B. mit einem Werkzeug oder dergleichen an der Abwinkelung 2168 läßt sich der Klammerkanal lösen, da der Verriegelungshaken die Zapfen 2166 bereits soweit freigegeben hat, daß der Klammerkanal sich bewegen kann.

Die Fig. 26 und 27 beziehen sich auf ein erfindungsgemäßes Gerät in integrierter Bauweise, wie oben definiert. Fig. 26 ist eine Explosionsdarstellung, während Fig. 27 einen zentralen Längsschnitt darstellt. Bei diesem Gerät ist eines der Utensilien, nämlich der Klammerentferner, nicht herausklappbar, sondern an der Unterseite des Geräts verschieblich geführt, während in seitlichen Kanälen je mindestens ein weiteres, ausklappbares Utensil untergebracht ist. Der Vorteil dieser Gestaltung liegt darin, daß der Klammerentferner so sofort in eine bequeme Gebrauchslage gelangt.

Fig. 26 zeigt das Skelett des Gerätes. Von oben nach unten umfaßt das Gerät eine obere Kunststoffschale 910 mit einer gekrümmten Deckfläche 912 und etwas zurückgesetzten ebenen seitlichen Wandungen 914, wodurch ein Hohlraum begrenzt wird. Metallische Abschirmungen 916 greifen über die Seitenwandungen 914. Ein Oberteil 918 und ein Außenkanal 920 sind schwenkbeweglich an der Hauptachse 922 montiert. Der Außenkanal 920 hält den Klammerträger 924. Das Oberteil 918 hat einen Abschnitt 926 für das Betätigen des Lochstempels 928, der in einer Bohrung 932 eines Gleitlagers 930 geführt ist, wobei das letztere vorzugsweise aus Aluminium oder Magnesium gefertigt ist. Das Gleitlager 930 ist in eine entsprechende Öffnung des Böckchens 934 eingepreßt. Das Böckchen 934 ist auf einem kombinierten Sockel 936 mittels dreier Nieten montiert, deren Löcher mit 938 markiert sind.

Das Unterteil 936 umfaßt ein Basisteil 940 und ein Abdeckteil 942, wobei das letztere starr an dem Basisteil befestigt ist, beispielsweise mittels Punktschweißung. Das Basisteil 940 umfaßt eine Bodenwandung 944, eine Deckwandung 946 und Seitenwandungen 948, welche die Deckwandung und die Bodenwandung verbinden, so daß ein starres kanalartiges Profil gebildet wird. Die Deckwandung 946 ist ausgenommen für die Aufnahme von Amboß 950 und Plattform 952 (Fig. 27). Die Bodenwandung ist ausgenommen zur Aufnahme des Konfettifaches 954, das einstückig mit der unteren Kunststoffschale 956 geformt ist. Die Bodenwandung 944 hat einen langgestreckten Schlitz zur Führung eines Klammerentferners 966, und aus den zwischen den Seitenwandungen 948 und dem Abdeckteil gebildeten Kanälen ist je ein Utensil ausklappbar.

Der Klammerentferner 966 hat ein Griffstück mit einer Kontur, die komplementär zu einer Ausnehmung 968 der unteren Schale 956 ist. Der Klammerentferner rastet in seiner Ruheposition ein und kann mittels einer Drucktaste 967 gelöst werden. Eine Nase 957 wirkt mit dem Klammerentferner zusammen, um eine auf diesem reitende entfernte Klammer beim Einschieben des Klammerentferners abzustoßen. Die untere Schale 956 ist auf der Bodenwandung 944 mittels einer Schraube 970 und Aufschnapparmen 972 montiert. Ferner hat die Deckwandung 946 einen einstückig angeformten Hohlniet 960, der auch die untere Schale 956 nahe dem Lochstempel 928 hält.

Indem nun auf Fig. 28 bis 36 eingegangen wird, sollen alternative Gestaltungen einzelner Teile oder Baugruppen erläutert werden.

Der Lochstempel 928 (Fig. 26) bzw. 2120 (Fig. 9) besteht zweckmäßig aus einem Rohrteil 962 und einer Kunststoffkappe 964 mit zylindrisch gewölbter Oberseite, die miteinander durch Einschnappen (Fig. 27 und 34), Anspritzen (Fig. 32) oder Preßverbindung (Fig. 33) verbunden sind. Auf diese Weise erzielt man eine Linienberührung zwischen dem abgerundeten Kopf der Kappe und Sicke 926. An seitlichen Fortsätzen 929 der Kappe (Fig. 26) wird der Lochstempel vom Hefterkanal 920 untergriffen und so nach einem Lochvorgang nach oben gezogen.

Fig. 28 bis 31 zeigen Vorrichtungen, mittels denen das Verklemmen von Heftklammern weitgehend verhindert werden kann bzw., falls doch einmal eine Klammer verklemmt, diese bequem wieder entfernbar ist.

Wenn sich eine Heftklammer zwischen dem Amboß 950 (Fig. 26) und der Plattform verklemmt, wird das Entfernen einer solchen verklemmten Klammer erleichtert, indem man eine Ausnehmung 1000 in der Plattform 952 derart vorsieht, daß das Blockierteil 1002 zugänglich ist. Zweckmäßigerweise erstreckt sich ein Fortsatz 1004 des Teils 1002 in die Ausnehmung 1000. So kann das Blockierteil 1002 manuell verlagert werden, damit die Plattform 952 manuell niedergedrückt werden kann und die verklemmte Klammer freikommt. Alternativ oder zusätzlich können die aneinandergrenzenden Oberflächen von Amboß und Plattform konturiert werden, anstatt eben zu sein, und so das Eindringen von Heftklammern verhindern. Als ein Beispiel zeigt Fig. 29 gezackte Konturen des Amboß 950, die mit einer komplementär ausgebildeten öffnung der Plattform zusammenwirken. Auch eine gekrümmte Kontur (Fig. 28) könnte demselben Zweck dienen. Wenn eine Klammer eingeklemmt wird, wird möglicherweise die Plattform in ihrer niedergedrückten Position verklemmt. Das Lösen der Plattform wird dann erleichtert durch Vorsehen einer Nase 1006 und einer Ausnehmung 1008 in der Grundplatte 942, die den Zugang von unten zur Nase 1006 ermöglicht, um so die Plattform 952 herauszuziehen (Fig. 28 bis 31).

In ähnlicher Weise könnte (gemäß Fig. 35) eine Klammer in dem Klammerkanal 920 verklemmt werden, wenn ein Benutzer versuchen würde, sehr hartes Material zu heften und der Kanal in dem Oberteil 918 (Fig. 26) hängen bleibt, obwohl die Taste 1010 niedergedrückt worden ist. Um die Manipulation des Kanals zu vereinfachen, können die Taste 1010 und der Hebel 1012 so geformt sein, daß der Hebel einen Fortsatz 1014 aufweist, der direkt auf den Kanal 920 wirkt, um ihn beim Drücken der Taste 1010 aus dem Oberteil heraus nach unten zu verlagern und dadurch die Klemmung zu lösen. Auch könnte eine Nase 1011 an der Stirnseite des Klammerkanals 920 angebracht sein, an der man ihn bei einer Verklemmung herunterziehen könnte.

Fig. 36 ist ein Teillängsschnitt zur Illustration einer modifizierten Konstruktion des Aufnahmefachs für die Stanzabflälle des Lochers, d.h. des Hohlraums, in dem Papierschnipsel, ausgestanzt mittels Lochstempel 928, gesammelt werden. Die Konstruktion unterscheidet sich von den früher beschriebenen dadurch, daß der Deckel 1016 mit dem Korpus der unteren Schale 956 mittels eines Polypropylenstreifens 1018 gelenkig verbunden ist, der mit dem Deckel bzw. der Rückwand 1020 verbunden ist. Der richtige Sitz des Deckels, wenn er geschlossen ist, wird durch Arme 1022 sichergestellt, die in Öffnungen der Rückwandung 1020 seitlich bezüglich eines Lichtleiters (in Fig. 9 und 27 erkennbar) eingreifen, und mittels der Zweipositionsverriegelung 1024. Eine unter der Lochermatrize im Aufnahmefach angeordnete Rippe 1026 lenkt eintreffende Papierschnipsel nach hinten ab, um so die Füllung des Aufnahmefachs gleichförmiger zu machen.

Unter Bezugnahme auf Fig. 37 bis 40 soll nun der Utensilienmodul erläutert werden. In diesem Ausführungsbeispiel umfaßt er zwei ebene kongruente Außenwandungen 3000 mit je zwei Montagehaken 3002 bzw. 3004. Die Haken 3002 werden an der Stützplatte 2062 (Fig. 9) eingehängt, während die Haken 3004 mit den Doppelhaken 2126 des Böckchens in Eingriff gebracht werden. Seitlich abstehende Fortsätze 3006 (Fig. 5) halten den Modul zentriert im Unterteil (Fig. 5), und durch Ausbiegen von Lappen 3008 (Fig. 11) wird er in der montierten Position gesichert. Der Raum zwischen den Außenwandungen kann, wie im Ausführungsbeispiel, durch dünnere Zwischenwandungen 3010 in Einzelfächer für je mindestens ein Utensil unterteilt sein.

Die Utensilien sind um eine gemeinsame Achse 3012 ausklappbar, und in den Figuren 37 bis 40 ist als Beispiel zur Erläuterung der Funktionen die Klinge eines Messers 3014 gezeigt. Blattfedern 3016 liegen mit ihrem Kopf 3018 am Fuß 3020 des betreffenden Utensils an und halten es entweder in der eingeklappten Position, wie in Fig. 37 gezeigt, oder in der ausgeklappten Position nach Fig. 39. Während der Klappbewegungen wirkt Gleitreibung zwischen Federkopf und Utensilfuß (Fig. 38). Insoweit besteht Ähnlichkeit mit Taschenmessern, von denen sich auch die Geometrie des Umrisses des Federkopfes einerseits, des Utensilfußes andererseits ableiten läßt. Die Federn sind als zweiarmige Hebel ausgebildet; ihre Gelenke werden von Niet 3022 gebildet, und der dem Kopf 3018 abgekehrte Hebelarm 3023 stützt sich am Niet 3024 ab.

Im montierten Zustand liegen die Utensilien und gegebenenfalls zwischen ihnen vorgesehene Lamellen 3010 mit im wesentlichen kongruenten Konturen gegenüber der Kunststoffschale versenkt. Nahe der Ausklappachse ist der Modul seitlich durch Auskragungen an den Innenseiten der U-Schenkel des Unterteils 2054, beispielsweise Nietköpfe 3025 (Fig. 5), abgestützt, um Torsionsverformungen zu vermeiden.

Anhand der Fig. 41 bis 47 sollen noch einige Varianten zu den vorbeschriebenen Ausführungsbeispielen erläutert werden.

Fig. 41 bzw. 42 zeigen im Teillängsschnitt die Hefterbühne 4000 und den Blockierwinkel 4002 bei abgestützter bzw. niedergedrückter Bühne. Der Blockierwinkel hat Abwinkelungen 4004, die durch die für diesen Zweck etwas verlängerten Schlitze 4006 von unten durch- und dann über die Gruhdfläche des Unterteils 2054 geschoben werden. Die Bühne greift dann mit ihrem Durchbruch 4008 über den Fortsatz 4010 des Blockierwinkels und bildet den Anschlag für dessen Entsperrlage (Fig. 42), in der die Abwinkelungen noch abgestützt sind.

Fig. 43 ist ein Teillängsschnitt im Bereich des Lochers. Die Hauptfeder ist hier als kräftige gebogene Doppel-Drahtfeder 4020 ausgebildet, die sich einerseits am Unterteil 4022, andererseits am Oberteil 4024 abstützt und das Böckchen 4026 durchgreift, vgl. auch Fig. 9.

Fig. 44 zeigt im Teillängsschnitt eine modifizierte Form des Lochstempels. Seine Schneide wird von einer eingeschliffenen Rille 4030 begrenzt. Dies führt dazu, daß sich ausgeschnittene Konfetti darin festsetzen können, insbesondere wenn relativ festes Material gelocht wird. Um das zu verhindern, enthält der Stempel einen in die Rille ragenden Auswerfer 4032, der zentrisch auf den Schnipsel drückt, während er an der Außenkontur noch nicht ganz durchtrennt ist, und ihn in Richtung Konfettifach vorspannt. Infolgedessen wird er nach vollendetem Schnitt aufgrund seiner eigenen Elastizität vom Stempel weggesprengt. Zweckmäßigerweise ist der Auswerfer einstückig mit der Kappe 4034 ausgebildet und in den hohlen Stempel eingepreßt.

Fig. 45 zeigt im Teillängsschnitt, Fig. 46 im Teilquerschnitt eine bevorzugte Gestaltung des Aufnahmefachs für die Stanzabfälle des Lochers. Das Fach 5000 ist an die untere Kunststoffschale angeformt und mit einer Klappe mit U-förmigem Querschnitt 5002 versehen, die um kräftige Gelenke 5004 aus einer Schließposition in die in den Zeichnungen dargestellt Entleerungsposition verlagerbar ist; die öffnungsendlage ist durch die Anschlaganordnung 5006 zwischen Fach und Klappe festgelegt. Die Schließlage wird durch das Einrasten des Nockens 5008 in der Rastkerbe 5010 gesichert; in diese Position wird die Klappe von der Schenkelfeder 5012 vorgespannt.

Wenn sich das Fach füllt, üben die Stanzabfälle Druck auf die Klappe aus, bis sie gegen die Federkraft aus der Rastkerbe 5010 gelöst wird. Die Klappe öffnet jedoch nur um einen geringen Winkel, da der Nocken 5008 in einer zweiten Rastkerbe 5014 einrastet. In dieser Position der Klappe können noch keine Schnitzel aus dem Fach fallen, da die Seitenwände 5016 der Klappe und ihre Stirnseite den öffnungsspalt noch abdecken. Dem Benutzer wird aber dadurch, daß die Klappe nicht mehr bündig an dem Gerätkorpus abschließt, signalisiert, daß es Zeit ist, das Fach zu leeren. Um als Schutz gegen das Eindringen von Stanzabfällen ein sicheres Anliegen der Seitenwände 5016 und das Einrasten der Klappe in den Raststellungen über lange Zeit sicherzustellen, ist in der Klappe ein metallisches Spreizglied 5018 eingelegt, das einen U-förmigen Querschnitt aufweist und mit seinen U-Schenkeln nach außen drückt.

Schließlich zeigt Fig. 47, wie mittels eines Werkzeugs 4060, z.B. eines Schraubendrehers, ein verklemmter Klammerkanal 4062 gelöst wird, indem auf seine Nase 4064 gedrückt wird. Das funktioniert natürlich nur, wenn die Hefterauslösetaste gedrückt ist; andernfalls wird das Gerät beschädigt. Hier ist die Auslösetaste 4066 mit einem Noppen 4068 versehen, der vom Klammerkanal aus gesehen jenseits des Tastengelenks 4070 liegt, so daß dann, wenn das Werkzeug sich von unten an dem Noppen 4068 anlegt, die Taste im Uhrzeigersinne verdreht wird und damit in die Auslöseposition gelangt.

Soweit in der vorstehenden Beschreibung der Begriff "Utensilien" verwendet wurde, ist dieser im weitesten Sinne zu verstehen und umfaßt Werkzeuge, Meßgeräte, Beleuchtungseinrichtungen und sonstige, insbesondere bei Büroarbeiten nützliche und wünschenswerte Gerätschaften.

Die Erfindung ist bei unterschiedlichen Geräten anwendbar, von denen einige im folgenden definiert sind:

Mehrzweck-Handgerät, insbesondere für Büroarbeiten, mit einem ersten Bauteil und einem zweiten Bauteil, die beweglich miteinander verbunden sind und zwischen einer ersten Position, in der sie gemeinsam mit im wesentlichen kongruenten Konturen einen länglichen, im wesentlichen geschlossenen quaderförmigen Korpus bilden, bei dem die beiden Bauteile mit einander zugekehrten Grundflächen übereinander liegen, und einer.zweiten Position beweglich sind, derart ausgebildet, daß
- eines der Bauteile ein Klammermagazin und einen Klammertreiber eines Hefters und das andere Bauteil einen Amboß zum Umlegen der Enden ausgestoßener Klammern aufweist, und/oder
- eines der Bauteile einen Lochstempel und eine Lochmatrize eines Lochers und das andere Bauteil einen Druckhebel zum Betätigen des Lochstempels aufweist,
- die Bauteile in der zweiten Position zwischen den Grundflächen einen Freiraum für die Bearbeitung mittels des Hefters und/oder Lochers durch Relativbewegung der Bauteile bilden,
- mindestens eines der Bauteile als Hohlkörper ausgebildet ist, in dem weitere Werkzeuge aus einer Aufbewahrungsposition in eine Gebrauchsposition verlagerbar untergebracht sind, und
- Mittel zum manuell lösbaren Festhalten der Bauteile in der ersten Position vorgesehen sind, in der sie gemeinsam einen Griff zur Handhabung der weiteren Werkzeuge bilden.

Alternativ kann es sich um ein Mehrzweck-Handgerät handeln, insbesondere für Büroarbeiten, mit einem ersten Bauteil und einem zweiten Bauteil, die beweglich miteinander verbunden sind und zwischen einer ersten Position, in der sie gemeinsam mit im wesentlichen kongruenten Konturen einen länglichen, im wesentlichen geschlossenen quaderförmigen Korpus bilden, bei dem die beiden Bauteile mit einander zugekehrten Grundflächen übereinander liegen, und einer zweiten Position beweglich sind, derart ausgebildet, daß
- eines der Bauteile ein Klammermagazin und einen Klammertreiber eines Hefters und das andere Bauteil einen Amboß zum Umlegen der Enden ausgestoßener Klammern aufweist, und
- eines der Bauteile einen Lochstempel und eine Lochmatrize eines Lochers und das andere Bauteil einen Druckhebel zum Betätigen des Lochstempels aufweist,
- die Bauteile in der zweiten Position zwischen den Grundflächen einen Freiraum für die Bearbeitung mittels des Hefters bzw. Lochers durch Relativbewegung der Bauteile bilden, und
- Mittel zum manuell lösbaren Festhalten der Bauteile in der ersten Position vorgesehen sind, in der sie gemeinsam einen Griff zur Handhabung der weiteren Werkzeuge bilden.

Eine weitere Variante ist ein Mehrzweck-Handgerät, insbesondere für Büroarbeiten, mit einem ersten Bauteil und einem zweiten Bauteil, die beweglich miteinander verbunden sind und zwischen einer ersten Position, in der sie gemeinsam mit im wesentlichen kongruenten Konturen einen länglichen, im wesentlichen geschlossenen quaderförmigen Korpus bilden, bei dem die beiden Bauteile mit einander zugekehrten Grundflächen übereinander liegen, und einer zweiten Position beweglich sind, derart ausgebildet, daß
- eines der Bauteile ein Klammermagazin und einen Klammertreiber eines Hefters und das andere Bauteil einen Amboß zum Umlegen der Enden ausgestoßener Klammern aufweist,
- die Bauteile in der zweiten Position zwischen den Grundflächen einen Freiraum für das Heften durch Relativbewegung der Bauteile bilden,
- der Hefter nach jedem Heftvorgang automatisch inaktiviert und manuell aktivierbar ist, und
- Mittel zum manuell lösbaren Festhalten des inaktivierten Hefters in der ersten Position der Bauteile vorgesehen sind.

Bei einer anderen Variante handelt es sich um ein Mehrzweck-Handgerät, insbesondere für Büroarbeiten, mit einem ersten Bauteil und einem zweiten Bauteil, die beweglich miteinander verbunden sind und zwischen einer ersten Position, in der sie gemeinsam mit im wesentlichen kongruenten Konturen einen länglichen, im wesentlichen geschlossenen quaderförmigen Korpus bilden, bei dem die beiden Bauteile mit einander zugekehrten Grundflächen übereinander liegen, und einer zweiten Position beweglich sind, derart ausgebildet, daß
- die beiden Bauteile als schalenartige Hohlkörper mit im wesentlichen spiegelsymmetrischen Außenkonturen ausgebildet sind, die von einer Grundfläche, einer Deckfläche, zwei Seitenflächen und zwei Stirnflächen begrenzt sind, deren Grundflächen in der ersten Position voneinander beabstandet sind und einen von beiden Stirnflächen her zugänglichen Zwischenraum begrenzen,
- die beiden Bauteile um eine Achse schwenkbeweglich verbunden sind, die parallel zu den Grundflächen und senkrecht zur Bauteillängserstreckung verläuft,
- Mittel zum manuell lösbaren Verriegeln der Bauteile in der ersten Position vorgesehen sind.

Es kann sich auch um ein Mehrzweck-Handgerät, insbesondere für Büroarbeiten, mit einem ersten Bauteil und einem zweiten Bauteil handeln, die beweglich miteinander verbunden sind und zwischen einer ersten Position, in der sie gemeinsam mit im wesentlichen kongruenten Konturen einen länglichen, im wesentlichen geschlossenen quaderförmigen Korpus bilden, bei dem die beiden Bauteile mit einander zugekehrten Grundflächen übereinander liegen, und einer zweiten Position beweglich sind, derart ausgebildet, daß
- das zweite Bauteil eine Auflagebühne mit einer Lochmatrize, eine Lochstempelführung mit einem Lochstempel und einen die Einschubtiefe für zu lochendes Material begrenzenden Anschlag umfaßt und das erste Bauteil einen Druckstempel zum Betätigen des Lochstempels aufweist,
- eines der Bauteile ein Fenster aufweist, durch das hindurch der Bereich der Auflagebühne zwischen Lochmatrize und Anschlag zur seitlichen Positionierung von zu lochendem Material einsehbar ist,
- Mittel zum manuell lösbaren Verriegeln der Bauteile in der ersten Position vorgesehen sind.

Auch kann es sich um ein Mehrzweck-Handgerät, insbesondere für Büroarbeiten, mit einem ersten Bauteil und einem zweiten Bauteil handeln, die beweglich miteinander verbunden sind und zwischen einer ersten Position, in der sie gemeinsam mit im wesentlichen kongruenten Konturen einen länglichen, im wesentlichen geschlossenen quaderförmigen Korpus bilden, bei dem die beiden Bauteile mit einander zugekehrten Grundflächen übereinander liegen, und einer zweiten Position beweglich sind, derart ausgebildet, daß
- das erste Bauteil Funktionselemente eines ersten Werkzeugs und das zweite Bauteil weitere Funktionselemente beider Werkzeuge enthält,
- beide Bauteile zur Betätigung der Werkzeuge relativ zueinander geführt beweglich und gegen Federvorspannung aus der zweiten in die erste Position verlagerbar sind,
- Mittel zum manuell lösbaren Festhalten der Bauteile in der ersten Position vorgesehen sind, umfassend ein erstes Entriegelungsorgan, nach dessen Betätigung eines der Werkzeuge aktiviert und das andere inaktiviert, jedoch durch Betätigen eines zweiten Betätigungsorgans aktivierbar ist.

Schließlich kann es sich um ein Mehrzweck-Handgerät, insbesondere für Büroarbeiten, mit einem länglichen, im wesentlichen geschlossenen quaderförmigen Korpus, der Funktionselemente eines Hefters und/oder eines Lochers aufweist, handeln, das derart ausgebildet ist, daß
- der Korpus mindestens einen von einer Stirnseite her zugänglichen Einführschlitz für zu heftendes oder zu lochendes Material aufweist,
- ein Betätigungsorgan für Hefter und/oder Locher aus einer ersten Position, in der es im wesentlichen bündig mit der Korpuskontur ist, unter Federvorspannung in eine zweiten Position verlagerbar ist, und .
- Mittel zum manuell lösbaren Festhalten des Betätigungsorgans in der ersten Position vorgesehen sind.

Fig. 48 zeigt einen Ausschnitt einer Konstruktion, wie sie ähnlich in den Figuren 11 bis 14 dargestellt ist. Das Lagerböckchen 6000 weist an seinen beiden U-Schenkeln je einen Lappen 6002 auf, der durch einen zugeordneten Schlitz 6004 der Grundplatte 6006 geschoben ist. Beide Lappen sind mit einem in Richtung des Raumes, der für die Locherabfälle vorgesehen ist, offenen Ausschnitt 6008 versehen, in den seitlich auskragende Fortsätze 6010 der betreffenden Außenwand des Moduls eingehängt sind. Die Befestigung des Lagerböckchens erfolgt durch Punktschweißen der einwärts abgewinkelten Fortsätze 6012 auf die Grundplatte.

## Patentansprüche

1. Mehrzweck-Handgerät, insbesondere für Büroarbeiten, mit einem ersten Bauteil (1) und einem zweiten Bauteil (2), die beweglich miteinander verbunden sind und zwischen einer ersten Position, in der sie gemeinsam einen länglichen, im wesentlichen quaderförmigen Korpus bilden, und einer zweiten Position beweglich sind, wobei
- eines der Bauteile (1, 2) ein Klammermagazin (920, 924, 2026, 2028) und einen Klammertreiber (2024) eines Hefters und das andere Bauteil (2, 1) einen Amboß (950, 2060) zum Umlegen der Enden ausgestoßener Klammern umfaßt, und/oder
- eines der Bauteile (1, 2) einen Lochstempel (928, 2120) und eine Lochmatrize (2134) eines Lochers und das andere Bauteil (1, 2) einen Druckhebel (918, 2010) zum Betätigen des Lochstempels (928, 2120) umfaßt,
- die Bauteile (1, 2) in der zweiten Position einen Freiraum für die Bearbeitung mittels des Hefters und/oder Lochers durch Relativbewegung der Bauteile (1, 2) bilden,
- weitere ausklappbare Werkzeuge (802, 804, 806, 3014) in einem der Bauteile (1, 2) in Aufbewahrungsposition untergebracht sind, aus der sie in eine Gebrauchsposition verlagerbar sind, und
- die Bauteile (1, 2) in der ersten Position gemeinsam einen Griff zur Handhabung der weiteren Werkzeuge (802, 804, 806, 3014) bilden,
wobei das weitere Werkzeuge (802, 804, 806, 3014) aufnehmende Bauteil (2) einen zu einer Stirnfläche und einer Deckfläche offenen Aufnahmeraum aufweist, der eine Baugruppe (2180) aus weiteren, um eine Achse (808, 3025) ausklappbaren Werkzeugen (802, 804, 806, 3014) aufnimmt, die quer zur Längserstreckung des Korpus verläuft.

2. Gerät nach Anspruch 1, **dadurch gekennzeichnet, daß** Mittel (2002, 2008) zum manuell lösbaren Festhalten der Bauteile (1, 2) in der ersten Position vorgesehen sind.

3. Gerät nach Anspruch 1 oder 2, **dadurch gekennzeichnet, daß** die Bauteile (1, 2) schalenartig mit je einer Grundfläche, einer Deckfläche, zwei Seitenflächen und zwei Stirnflächen ausgebildet und beweglich miteinander verbunden sind und zwischen der ersten Position, in der sie mit einander zugekehrten Grundflächen übereinanderliegend den Korpus bilden, und der zweiten Position verlagerbar sind.

4. Gerät nach einem der Ansprüche 1 bis 3, **dadurch gekennzeichnet, daß** die beiden Bauteile (1, 2) im wesentlichen spiegelsymmetrische Außenkonturen aufweisen.

5. Gerät nach Anspruch 3 oder 4, **dadurch gekennzeichnet, daß** die Bauteile (1, 2) im wesentlichen kongruente Grundflächen aufweisen.

6. Gerät nach einem der Ansprüche 1 bis 5, **dadurch gekennzeichnet, daß** mindestens ein stirnseitig bezüglich des Korpus angeordneter, einspringender Einführschlitz für zu heftendes bzw. zu lochendes Material vorgesehen ist.

7. Gerät nach Anspruch 6, **dadurch gekennzeichnet, daß** mindestens ein Einführschlitz zwischen den Grundflächen der beiden Bauteile (1, 2) vorgesehen ist.

8. Gerät nach einem der Ansprüche 1 bis 7, **dadurch gekennzeichnet, daß** der Aufnahmeraum in dem Bauteil (1, 2) vorgesehen ist, das den Amboß (950, 2060) umfaßt.

9. Gerät nach einem der Ansprüche 1 bis 8, **dadurch gekennzeichnet, daß** ein Bauteil (1) das Betätigungsorgan für den Locher und/oder Hefter bildet und der Aufnahmeraum im anderen Bauteil (2) angeordnet ist.

10. Gerät nach einem der Ansprüche 1 bis 9, **dadurch gekennzeichnet, daß** die Bauteile (1, 2) nahe einer ihrer Stirnflächen über ein Gelenk verbunden sind, dessen Achse (2018) sich parallel zu Grundflächen der Bauteile (1, 2) und senkrecht zu der Längserstreckung des Korpus erstreckt.

11. Gerät nach einem der Ansprüche 1 bis 10, **dadurch gekennzeichnet, daß** der Aufnahmeraum auf einer dem Betätigungsorgan für den Locher und/oder Hefter abgewandten Seite des Korpus vorgesehen ist.

12. Gerät nach einem der Ansprüche 1 bis 11, **dadurch gekennzeichnet, daß** mindestens eines der Bauteile (1, 2) ein metallisches Skelett, das insbesondere Seitenflächen des Bauteils (1, 2) bildet, mit einer äußeren Abdeckschale (910, 956, 2000, 2142) aus Kunststoff umfaßt, die Deck- und Stirnflächen des Bauteils (1, 2) aufweist.

13. Gerät nach Anspruch 12, **dadurch gekennzeichnet, daß** das Skelett eines Bauteils (2) ein im Querschnitt U-förmig abgewinkeltes Metallteil (2054) umfaßt, zwischen dessen U-Schenkeln die Baugruppe (2180) angeordnet ist.

14. Gerät nach Anspruch 13, **dadurch gekennzeichnet, daß** die Schenkel außen von einer Gehäuseschale (2142) abgedeckt sind, die die Deckfläche des die Baugruppe (2180) aufnehmenden Bauteils (2) aufweist.

15. Gerät nach Anspruch 13 oder 14, **dadurch gekennzeichnet, daß** zwischen der Baugruppe (2180) und den U-Schenkeln Zwischenräume vorgesehen sind, die von der Gehäuseschale (2142) abgedeckt sind.

16. Gerät nach einem der Ansprüche 12 bis 15, **dadurch gekennzeichnet, daß** die gegenüber der Deckfläche vorzugsweise zurückgesetzten Seitenflächen mindestens eines Bauteils (1, 2) durch Blenden (916, 2012) gebildet sind.

17. Gerät nach Anspruch 16, **dadurch gekennzeichnet, daß** die gegen die Deckfläche gerichteten Endkanten der Blenden (916, 2012) in entsprechende Schlitze unter der Deckfläche eingelassen sind.

18. Gerät nach Anspruch 16 oder 17, **dadurch gekennzeichnet, daß** die Blenden (916, 2012) an den gegen das gegenüberliegende Bauteil (2) gerichteten Endkanten rechtwinklig einwärts abgebogen sind und die Abbiegungen in etwa mit der Grundfläche des mit den Blenden (916, 2012) versehenen Bauteils (1) fluchten.

19. Gerät nach einem der Ansprüche 1 bis 18, **dadurch gekennzeichnet, daß** der Rand einer den Aufnahmeraum begrenzenden Ausnehmung eine Standfläche des Geräts bildet.

20. Gerät nach einem der Ansprüche 1 bis 19, **dadurch gekennzeichnet, daß** eine Grundfläche des die Baugruppe (2180) aufnehmenden Bauteils (2) einen ersten ebenen Abschnitt (2102) und einen zu dem ersten höhenmäßig versetzten zweiten ebenen Abschnitt (2104) umfaßt.

21. Gerät nach Anspruch 20, **dadurch gekennzeichnet, daß** die beiden ebenen Abschnitte (2102, 2104) durch einen schräg verlaufenden Verbindungsabschnitt (2106) verbunden sind.

22. Gerät nach Anspruch 20 oder 21, **dadurch gekennzeichnet, daß** der erste ebene Abschnitt (2102) eine Auflage für zu heftendes Material bildet.

23. Gerät nach einem der Ansprüche 20 bis 22, **dadurch gekennzeichnet, daß** der zweite ebene Abschnitt (2104) eine Auflage für zu lochendes Material bildet.

24. Gerät nach einem der Ansprüche 20 bis 23, **dadurch gekennzeichnet, daß** der erste ebene Abschnitt (2102) sich näher zu einer Deckfläche des gegenüberliegenden Bauteils (1) befindet als der zweite ebene Abschnitt (2104).

25. Gerät nach einem der Ansprüche 20 bis 24, **dadurch gekennzeichnet, daß** die Baugruppe (2180) unter dem ersten ebenen Abschnitt (2102) untergebracht ist.

26. Gerät nach einem der Ansprüche 20 bis 25, **dadurch gekennzeichnet, daß** ein Lagerböckchen (934, 2112, 6000) zur Aufnahme einer beide Bauteile (1, 2) gelenkig miteinander verbindenden Achse (922, 2018) vorgesehen ist, das auf dem ersten ebenen Abschnitt (2102) und im Bereich des Verbindungsabschnitts (2106) einer Grundfläche des die Abschnitte (2102, 2104, 2106) aufweisenden Bauteils (2) befestigt ist.

27. Gerät nach Anspruch 26, **dadurch gekennzeichnet, daß** das Lagerböckchen (934, 2112, 6000) einen U-förmigen Querschnitt aufweist, im Bereich des Verbindungsabschnitts (2106) zwischen seinen U-Schenkeln ausgenommen ist und sich mit an die Kontur des Verbindungsabschnitts (2106) angepaßten Kanten auf diesem abstützt, wobei an den Kanten nach innen gebogene, parallel zu dem Verbindungsabschnitt (2106) verlaufende Befestigungslaschen (2125) angeordnet sind.

28. Gerät nach Anspruch 27, **dadurch gekennzeichnet, daß** das Lagerböckchen (934, 2112, 6000) sich mit seinem U-förmigen Querschnitt über den zweiten ebenen Abschnitt (2104) erstreckt und mit diesem einen Einführspalt für zu lochendes Material begrenzt.

29. Gerät nach einem der Ansprüche 26 bis 28, **dadurch gekennzeichnet, daß** das Lagerböckchen (934, 2112, 6000) im Bereich seiner U-Basis auf dem ersten ebenen Abschnitt (2102) und mit den Befestigungslaschen (2125) auf dem Verbindungsabschnitt (2106) befestigt ist.

30. Gerät nach Anspruch 28, **dadurch gekennzeichnet, daß** in der Basis des sich über den zweiten ebenen Abschnitt (2104) erstreckenden Teils des Lagerböckchens (934, 2112, 6000) eine den Lochstempel (2120) führende Lagerbuchse (2118) angeordnet ist.

31. Gerät nach einem der Ansprüche 26 bis 30, **dadurch gekennzeichnet, daß** am Lagerböckchen (934, 2112, 6000) hakenförmige Fortsätze (2126) vorgesehen sind, die durch zugeordnete Ausnehmungen (2124) in der Grundfläche ragen und diese untergreifen.

32. Gerät nach Anspruch 31, **dadurch gekennzeichnet, daß** Verlängerungen der U-Schenkel die Fortsätze (2126) bilden.

33. Gerät nach Anspruch 31 oder 32, **dadurch gekennzeichnet, daß** die Fortsätze (2126) Anschläge zur Begrenzung der Einschubtiefe für zu lochendes Material bilden.

34. Gerät nach einem der Ansprüche 26 bis 33, **dadurch gekennzeichnet, daß** am Lagerböckchen (934, 2112, 6000) Laschen (2126, 5500, 6002) zum Einhängen der einen Modul bildenden Baugruppe (2180) vorgesehen sind, die vorzugsweise Verlängerungen der U-Schenkel des Lagerböckchens (934, 2112, 6000) sind.

35. Gerät nach Anspruch 34, **dadurch gekennzeichnet, daß** die Laschen (2126, 5500, 6002) Einschnitte (6008) zum Einhängen der Baugruppe (2180) aufweisen.

36. Gerät nach einem der Ansprüche 1 bis 35, **dadurch gekennzeichnet, daß** von einer eine Grundfläche bildenden Wandung des die Baugruppe (2180) aufnehmenden Bauteils (2) gegen den Aufnahmeraum gerichtete Aufhängepunkte für die Baugruppe (2180) vorgesehen sind.

37. Gerät nach einem der Ansprüche 31 bis 36, **dadurch gekennzeichnet, daß** die Aufhängepunkte von den hakenförmigen Fortsätzen (2126, 5500, 6002, 6008) gebildet werden.

38. Gerät nach Anspruch 36, **dadurch gekennzeichnet, daß** nahe der Stirnfläche des die Baugruppe (2180) aufnehmenden Bauteils (2) eine Abstützplatte (2062) für Funktionselemente eines Hefters angeordnet sind, an der Aufhängepunkte angeordnet sind.

39. Gerät nach einem der Ansprüche 20 bis 38, **dadurch gekennzeichnet, daß** die Grundflächen der Bauteile (1, 2) in der ersten Position im wesentlichen parallel zueinander verlaufen.

40. Gerät nach Anspruch 39, **dadurch gekennzeichnet, daß** die Einführschlitze für zu heftendes und zu lochendes Material höhenversetzt angeordnet sind.

41. Gerät nach Anspruch 40, **dadurch gekennzeichnet, daß** die beiden Einführschlitze durch einen an den Seitenflächen ausgebildeten, schräg verlaufenden Schlitz mit im wesentlichen gleicher Schlitzhöhe verbunden sind.

42. Gerät nach einem der Ansprüche 1 bis 41, **dadurch gekennzeichnet, daß** an einem Bauteil (2) ein U-förmiges Lagerböckchen (934, 2112, 6000) zur Aufnahme einer beide Bauteile (1, 2) gelenkig miteinander verbindenden Achse (2018) angeordnet ist, zwischen dessen Schenkeln an der Achse (2018) ein umgekehrt U-förmig abgewinkelter Träger (2010) des anderen Bauteils (1) angelenkt ist.

43. Gerät nach Anspruch 42, **dadurch gekennzeichnet, daß** an der freien Kante die Schenkel des Lagerböckchens (934, 2112, 6000) einwärts abgewinkelte Laschen (2170) ausgeformt sind und der Träger (2010) auf den Außenseiten der U-Schenkel Einsenkungen (2172) aufweist, in die angeformte Haken (2174) ragen und Anschläge bzw. Gegenanschläge zur Begrenzung des Öffnungswinkels die Bauteile (1, 2) bilden.

44. Gerät nach einem der Ansprüche 1 bis 43, **dadurch gekennzeichnet, daß** die beiden Bauteile (1, 2) von einer Hauptfeder (2052), insbesondere einer gebogenen, sich auf einer Grundfläche eines der Bauteile (1, 2) abstützenden Doppeldrahtfeder (4020), in die zweite Position vorgespannt sind.

45. Gerät nach einem der Ansprüche 1 bis 44, **dadurch gekennzeichnet, daß** eine gemeinsame Achse (808, 3012, 3025) für die ausklappbaren Werkzeuge nahe einer Stirnfläche des die Baugruppe (2180) aufnehmenden Bauteils (2) positioniert ist.

46. Gerät nach Anspruch 45, **dadurch gekennzeichnet, daß** die Achse (808, 3012, 3025) im Bereich zwischen der Stirnfläche des die Baugruppe (2180) aufnehmenden Bauteils (2) und dem Amboß (950, 2060) positioniert ist.

47. Gerät nach einem der Ansprüche 1 bis 46, **dadurch gekennzeichnet, daß** die Baugruppe (2180) im wesentlichen bezüglich einer Längsachse des die Baugruppe (2180) aufnehmenden Bauteils (2) ausgerichtet ist.

48. Gerät nach einem der Ansprüche 1 bis 47, **dadurch gekennzeichnet, daß** unter der Lochmatrize (2134) ein Behältnis (954, 5000) zur Aufnahme von Locherabfällen vorgesehen ist und die Baugruppe (2180) in einem Raum zwischen dem Behältnis (954, 5000) und der dem Behältnis (954, 5000) gegenüberliegenden Stirnfläche des die Baugruppe (2180) aufnehmenden Bauteils (2) untergebracht sind.

49. Gerät nach einem der Ansprüche 1 bis 48, **dadurch gekennzeichnet, daß** sich der Aufnahmeraum über die gesamte Länge des ihn aufweisenden Bauteils (2) erstreckt und an beiden Stirnflächen offen ist.

50. Gerät nach Anspruch 49, **dadurch gekennzeichnet, daß** zwei Baugruppen (2180) von ausklappbaren Werkzeugen, die um je eine nahe den Stirnflächen des zugehörigen Bauteils (2) angeordnete Achse ausklappbar sind.

51. Gerät nach einem der Ansprüche 1 bis 50, **dadurch gekennzeichnet, daß** die ausklappbaren Werkzeuge in ihrer eingeklappten Position hinter den Konturen von Stirn- und Deckflächen des die Baugruppe (2180) aufnehmenden Bauteils (2) liegen.

52. Gerät nach Anspruch 51, **dadurch gekennzeichnet, daß** eine aufklapp- oder aufschiebbaren Abdeckung (812, 820) für den Aufnahmeraum vorgesehen ist, die im wesentlichen mit der Deck- bzw. Stirnfläche des die Baugruppe (2180) aufnehmenden Bauteils (2) fluchtet.

53. Gerät nach einem der Ansprüche 1 bis 52, **dadurch gekennzeichnet, daß** die weiteren Werkzeuge in ihrer eingeklappten Position und/oder in ihrer Gebrauchsposition einrasten.

54. Gerät nach Anspruch 53, **dadurch gekennzeichnet, daß** die Rastung über Blattfedern (3016) erfolgt, die im Bereich der Achse (3012) auf Schäfte (3020) der Werkzeuge drücken.

55. Gerät nach Anspruch 54, **dadurch gekennzeichnet, daß** die Blattfedern (3016) zwischen den Werkzeugen und einer Grundfläche des die Baugruppe (2180) aufnehmenden Bauteils (2) angeordnet sind.

56. Gerät nach einem der Ansprüche 1 bis 55, **dadurch gekennzeichnet, daß** die Baugruppe (2180) als vormontierten Modul in den Korpus eingesetzt ist.

57. Gerät nach Anspruch 56, **dadurch gekennzeichnet, daß** der Hefter und/oder Locher eine vormontierte Einheit bilden, in welche der Modul (2180) eingesetzt ist.

58. Gerät nach Anspruch 56 oder 57, **dadurch gekennzeichnet, daß** der Modul (2180) die Werkzeuge zwischen zwei parallelen Außenwandungen (3000) aufnimmt.

59. Gerät nach Anspruch 58, **dadurch gekennzeichnet, daß** ein Zwischenraum zwischen den Außenwandungen (3000) durch zu ihnen parallelen Lamellen (3010) in Fächer für je mindestens ein Werkzeug unterteilt sind.

60. Gerät nach Anspruch 58 oder 59, **dadurch gekennzeichnet, daß** Blattfedern (3016) zum Vorspannen der Werkzeuge auf quer zu den Außenwandungen (3000) verlaufenden Achsen (3022, 3024) am Modul (2180) angeordnet sind.

61. Gerät nach einem der Ansprüche 58 bis 60, **dadurch gekennzeichnet, daß** die Außenwandungen (3000) mittels quer zu ihnen verlaufenden Achsen (3012, 3022, 3024) verbunden sind, die auf den Außenseiten der Außenwandungen (3000) vernietet sind.

62. Gerät nach einem der Ansprüche 58 bis 61, **dadurch gekennzeichnet, daß** die gegen Deck- bzw. Stirnfläche des zugehörigen Bauteils (2) gerichteten Konturen der Außenwandungen (3000) bzw. Lamellen (3010) im wesentlichen kongruent zu den Deck- und Stirnflächen verlaufen.

63. Gerät nach einem der Ansprüche 56 bis 62, **dadurch gekennzeichnet, daß** der Modul (2180) Mittel (3002, 3004) zum Befestigen am Korpus aufweist.

64. Gerät nach Anspruch 63, **dadurch gekennzeichnet, daß** die Mittel an Außenwandungen (3000) des Moduls (2180) angeordnete Verankerungshaken (3002, 3004) umfassen.

65. Gerät nach Anspruch 64, **dadurch gekennzeichnet, daß** die Verankerungshaken (3002, 3004) an der gegen die Grundfläche des den Modul (2180) aufnehmenden Bauteils (2) gerichteten Seite und nahe der Außenwandungen des Moduls (2180) angeordnet sind und an Aufhängepunkten des Bauteils (2) befestigt sind.

66. Gerät nach Anspruch 64 oder 65, **dadurch gekennzeichnet, daß** Blockiermittel (3008) vorgesehen sind, welche die Verankerungshaken (3002, 3004) nach einem Einschieben in zugeordneten Öffnungen an dem den Modul (2180) aufnehmenden Bauteil (2) sichern.

67. Gerät nach Ansprüchen 56 bis 66, **dadurch gekennzeichnet, daß** zwischen dem Modul (2180) und den Seiten- und/oder Grundflächen des diesen aufnehmenden Bauteils (2) Freiräume für weitere Funktionselemente vorgesehen sind.

68. Gerät nach Anspruch 67, **dadurch gekennzeichnet, daß** im Freiraum zwischen der Grundfläche und dem Modul (2180) Funktionselemente des Hefters untergebracht sind.

69. Gerät nach Anspruch 68, **dadurch gekennzeichnet, daß** der Hefter eine "flat-clinch"-Mechanik umfaßt und Funktionselemente hiervon im Freiraum untergebracht sind.

70. Gerät nach Anspruch 69, **dadurch gekennzeichnet, daß** die Funktionselemente einen Amboß (2060), eine Auflagebühne (2058), einen Sperrschieber (2064) sowie für die Funktion hiervon notwendige Federn (2084, 2094) umfassen.

71. Gerät nach Ansprüchen 70, **dadurch gekennzeichnet, daß** der Amboß (2060) auf einer Abstützplatte (2062) angeordnet ist.

72. Gerät nach Anspruch 71, **dadurch gekennzeichnet, daß** das dem Amboß (2060) zugewandte Ende des Sperrschiebers (2064) den Amboß (2060) gabelförmig umgreift und auf der Abstützplatte (2062) längsverschieblich geführt ist.

73. Gerät nach einem der Ansprüche 70 bis 72, **dadurch gekennzeichnet, daß** das dem Amboß (2060) abgewandte Ende des Sperrschiebers (2064) längsverschieblich an einer insbesondere in der Grundfläche liegenden Platte des die Baugruppe (2180) aufnehmenden Bauteils (2) aufgehängt ist.

74. Gerät nach einem der Ansprüche 70 bis 73, **dadurch gekennzeichnet, daß** die Auflagebühne (2058) von einer Feder (2094) vorgespannt die innere Kante (2078) einer Ausnehmung (2056) in einer insbesondere in der Grundfläche liegenden Platte des die Baugruppe (2180) aufnehmenden Bauteils (2) an ihrem dem Amboß (2060) abgekehrten Ende längsverschieblich umgreift und sich am Amboß (2060) abstützt.

75. Gerät nach einem der Ansprüche 70 bis 74, **dadurch gekennzeichnet, daß** zwischen dem Sperrschieber (2064) und der Auflagebühne (2058) eine Feder (2094) angeordnet ist, die den Sperrschieber (2064) gegen den Amboß (2060) und die Auflagebühne (2058) vom Amboß (2060) weg drückt.

76. Gerät nach den Ansprüchen 70 bis 75, **dadurch gekennzeichnet, daß** der Amboß (2060) an seinem gegen das gegenüberliegende Bauteil (1) gerichteten Ende einen auskragenden Kopf (2082) aufweist, an dem die Auflagebühne (2058) mit Linienberührung anliegt.

77. Gerät nach Anspruch 76, **dadurch gekennzeichnet, daß** der auskragende Kopf (2082) in Richtung zum gegenüberliegenden Bauteil (1) einen Endanschlag für die federvorgespannte Auflagebühne (2058) bildet.

78. Gerät nach Ansprüchen 70 bis 77, **dadurch gekennzeichnet, daß** die Konturen vom Amboß (2060) einerseits und den ihn umgebenden Ausschnitt (2080) in der Auflagebühne (2058) andererseits komplementäre, nicht-ebene Konturen aufweisen.

79. Gerät nach Anspruch 78, **dadurch gekennzeichnet, daß** die nicht-ebenen Konturen bogenförmig gewölbte Abschnitte umfassen.

80. Gerät nach Anspruch 78 oder 79, **dadurch gekennzeichnet, daß** die nicht-ebenen Konturen ineinander verzahnte Abschnitte aufweisen.

81. Gerät nach einem der Ansprüche 70 bis 80, **dadurch gekennzeichnet, daß** ein Betätigungsorgan (2068) zum manuellen Verlagern des Sperrschiebers (2064) aus einer Sperrposition in eine Freigabeposition vorgesehen ist.

82. Gerät nach Anspruch 81, **dadurch gekennzeichnet, daß** der Sperrschieber (2064) einen Betätigungsknopf (2068) aufweist, der durch eine Ausnehmung (2070) in der Auflagebühne (2058) ragt.

83. Gerät nach Ansprüchen 70 bis 82, **dadurch gekennzeichnet, daß** an dem vor dem Amboß (2060) liegenden stirnseitigen Ende der Auflagebühne (2058) eine Nase und in dem unter der Nase liegenden Abschnitt der Grundfläche eine muldenförmige Vertiefung angeordnet sind, so daß die Nase zum Lösen einer Verklemmung der Auflagebühne (2058) zugänglich bleibt.

84. Gerät nach einem der Ansprüche 1 bis 83, **dadurch gekennzeichnet, daß** das Klammermagazin (920, 924) mittels einer manuell lösbaren Verriegelungsvorrichtung (1010, 1012, 1014) im zugehörigen Bauteil (1) gehalten ist, wobei durch Lösen der Verriegelungsvorrichtung (1010, 1012, 1014) das Klammermagazin (920, 924) aus dem zugehörigen Bauteil (1) herausdrückbar ist.

85. Gerät nach Anspruch 84, **dadurch gekennzeichnet, daß** am stirnseitigen Ende des Klammermagazins (920, 924) eine Nase (1011) angeordnet ist, die zum Entklemmen des Klammermagazins (920, 924) in seiner inneren Endstellung von einer Grundfläche des zugehörigen Bauteils (1) her zugänglich bleibt.

86. Gerät nach Anspruch 85, **dadurch gekennzeichnet, daß** an der Verriegelungsvorrichtung (1010, 1012, 1014) ein Gegenlager (4068) ausgebildet ist, auf dem ein zum Entklemmen des Klammermagazins (920, 924) verwendetes Werkzeug (4060) unter Lösen der Verriegelung abstützbar ist.

87. Gerät nach Anspruch 86, **dadurch gekennzeichnet, daß** zum Lösen der Verriegelungsanordnung (1010, 1012, 1014)eine um eine quer zur Längserstreckung der Bauteile (1, 2) verlaufende Drehachse (4070) gelagerte Auslöstetaste (1010, 4066) angeordnet ist, an der das Gegenlager (4068) zwischen der Drehachse (4070) und der Stirnfläche des das Klammermagazin (920, 924) aufnehmenden Bauteils (1) angeordnet ist.

88. Gerät nach einem der Ansprüche 84 bis 87, **dadurch gekennzeichnet, daß** die Verriegelungsvorrichtung einen Verriegelungshaken (2020) und eine Auslösetaste (2004, 2006) umfaßt, bei deren Betätigung der Verriegelungshaken (2020) das Klammermagazin (2026, 2028) freigibt, wobei der Verriegelungshaken (2020) nach Freigabe des Klammermagazins (2026, 2028) auch dann in Schließposition zurückbeweglich ist, wenn die Auslösetaste (2004, 2006) in ihrer Freigabeposition gehalten wird.

89. Gerät nach einem der Ansprüche 1 bis 88, **dadurch gekennzeichnet, daß** der Lochstempel (928, 2120) rohrförmig ausgebildet und mit einer angespritzten, eingepreßten oder eingeschnappten Kappe (964) versehen ist, die eine zylindrisch gewölbte Oberseite aufweist.

90. Gerät nach Anspruch 89, **dadurch gekennzeichnet, daß** die Kappenoberseite um eine zur Achse (922, 2018), um die die Bauteile (1, 2) verschwenkbar sind, parallele Achse gewölbt ist und der Druckhebel (918, 2010) mit einer dazu komplementären Sicke (2138) versehen ist.

91. Gerät nach Anspruch 90, **dadurch gekennzeichnet, daß** die Kappe (964) von einer Spielausgleichsfeder (2136) in Anlage an der Sicke (2138) gehalten ist.

92. Gerät nach einem der Ansprüche 89 bis 91, **dadurch gekennzeichnet, daß** die Kappe (964) Fortsätze (929) aufweist, mittels denen der Lochstempel (928, 2120), der von einem (1) der Bauteile (1, 2) aufgenommen ist, durch das andere (2) der Bauteile (1, 2) in die zweite Position verlagerbar ist.

93. Gerät nach Anspruch 92, **dadurch gekennzeichnet, daß** der Druckhebel (2010) und das Klammermagazin (2026, 2028) mit einer gemeinsamen Schwenkachse übereinander in dem dieses aufnehmenden Bauteil (1) angeordnet sind und der Lochstempel (928, 2120) vom Druckhebel (2010) aus der zweiten in die erste Position und von dem Klammermagazin (2028) aus der ersten in die zweite Position verlagerbar ist.

94. Gerät nach einem der Ansprüche 1 bis 93, **dadurch gekennzeichnet, daß** der Lochstempel (928, 2120) eine mit einer Rille (4030) versehene Schneide aufweist, in die ein zentraler Auswerferstift (4032) ragt und Lochschnitzel während des Lochens in Ausstanzrichtung verspannt.

95. Gerät nach Anspruch 1 bis 94, **dadurch gekennzeichnet, daß** auf der dem Lochstempel (928, 2120) abgekehrten Seite der Lochmatrize (2134) an einem stirnseitigen Ende des die Lochmatrize (2134) aufnehmenden Bauteils (2) eine Kammer (954) zur Aufnahme von Locherabfällen angeordnet ist, die mit einer Abdeckung (1016, 2144, 5002) versehen ist, die die Kammer (954) auf der Deck- und/oder Stirnfläche des die Lochmatrize (2134) aufnehmenden Bauteils (2) abdeckt.

96. Gerät nach Anspruch 95, **dadurch gekennzeichnet, daß** in der Kammer (954) unter der Lochmatrize (2134) eine Rippe (1026) angeordnet ist, welche Locherabfälle im wesentlichen quer zur Locherrichtung ableitet.

97. Gerät nach Anspruch 95 oder 96, **dadurch gekennzeichnet, daß** die Abdeckung (1016, 2144, 5002) von einer Feder (2146, 2152, 2156) in eine Schließlage vorgespannt ist und sich unter dem Druck von Locherabfällen allmählich gegen die Vorspannung der Feder (2146, 2152, 2156) öffnet.

98. Gerät nach Anspruch 97, **dadurch gekennzeichnet, daß** die Feder (2156) ab einem bestimmten Öffnungswinkel in eine Rastposition springt und die Abdeckung (1016, 2144, 5002) in der Öffnungsposition festhält.

99. Gerät nach einem der Ansprüche 1 bis 98, **dadurch gekennzeichnet, daß** in dem die Baugruppe (2180) aufnehmenden Bauteil (2) mindestens ein ausschiebbares Werkzeug, insbesondere ein Klammerentferner (966) parallel zu einer Grundfläche des ihn aufnehmenden Bauteils (2) angeordnet ist.

100. Gerät nach Anspruch 99, **dadurch gekennzeichnet, daß** der Klammerentferner (966) in einer Ausnehmung (968) des ihn enthaltenden Bauteils (2) angeordnet ist und insbesondere mit den Außenkonturen des Bauteils (2) im wesentlichen fluchtet.

101. Gerät nach Anspruch 99 oder 100, **dadurch gekennzeichnet, daß** der Klammerentferner (966) über ein von außen zugängliches Griffstück betätigbar und mittels einer Drucktaste (967) in mindestens einer seiner Endlagen manuell lösbar arretierbar ist.

## Claims

1. Multi-purpose hand-held device, especially for office work, having a first member (1) and a second member (2) that are movably connected with one another and are movable between a first position, in which they jointly form an elongate, substantially parallelepipedal body, and a second position, wherein
- one of the members (1, 2) comprises a staple magazine (920, 924, 2026, 2028) and a staple driver (2024) of a stapler and the other member (2, 1) comprises an anvil (950, 2060) for folding over the ends of ejected staples and/or
- one of the members (1, 2) comprises a hole punching die (928, 2120) and a hole die-plate (2134) of a hole puncher and the other member (1, 2) comprises a pressure lever (918, 2010) for operating the hole punching die (928, 2120),
- in the second position, the members (1, 2) form a free space for processing by means of the stapler and/or hole puncher by relative movement of the members (1, 2),
- further fold-out tools (802, 804, 806, 3014) are housed in one of the members (1, 2) in a storage position, from which they can be moved into a position of use, and
- in the first position, the members (1, 2) jointly form a handle for manipulation of the further tools (802, 804, 806, 3014),
wherein the member (2) housing the further tools (802, 804, 806, 3014) has a storage space open towards one end face and a top face, which storage space holds an assembly of further tools (802, 804, 806, 3014) capable of being folded out around an axis (808, 3025), the axis extending transversely to the longitudinal extent of the body.

2. Device according to claim 1, **characterised in that** means (2002, 2008) for manually releasable fixing of the members (1, 2) in the first position are provided.

3. Device according to claim 1 or 2, **characterised in that** the members (1, 2) are of shell-type form, each having a base face, a top face, two lateral faces and two end faces, and are movably joined to one another and are displaceable between the first position, in which, with their base faces facing towards one another one on top of the other, they form the body, and the second position.

4. Device according to any one of claims 1 to 3, **characterised in that** the two members (1, 2) have substantially mirror-symmetrical external contours.

5. Device according to claim 3 or 4, **characterised in that** the members (1, 2) have substantially congruent base faces.

6. Device according to any one of claims 1 to 5, **characterised in that** at least one re-entrant insertion slot arranged at the end face of the body is provided for material to be stapled or punched.

7. Device according to claim 6, **characterised in that** at least one insertion slot is provided between the base faces of the two members (1, 2).

8. Device according to any one of claims 1 to 7, **characterised in that** the storage space is provided in the member (1, 2) that includes the anvil (950, 2060).

9. Device according to any one of claims 1 to 8, **characterised in that** one member (1) forms the operating element for the hole puncher and/or stapler and the storage space is arranged in the other member (2).

10. Device according to any one of claims 1 to 9, **characterised in that** close to one of their end faces the members (1, 2) are connected by way of a hinge, the axis (2018) of which extends parallel to the base faces of the members (1, 2) and perpendicular to the longitudinal extent of the body.

11. Device according to any one of claims 1 to 10, **characterised in that** the storage space is provided on a side of the body remote from the operating element for the hole puncher and/or stapler.

12. Device according to any one of claims 1 to 11, **characterised in that** at least one of the members (1, 2) comprises a metal skeleton, which forms in particular lateral faces of the members (1, 2), with an outer covering shell (910, 956, 2000, 2142) of plastics material that comprises top and end faces of the members (1, 2).

13. Device according to claim 12, **characterised in that** the skeleton of one member (2) includes a metal part (2054) bent into a U-shape in cross-section, the assembly (2180) being arranged between the limbs of the U-shape.

14. Device according to claim 13, **characterised in that** on the outside the limbs are covered by a housing shell (2142), which comprises the top face of the member (2) housing the assembly (2180).

15. Device according to claim 13 or 14, **characterised in that** between the assembly (2180) and the limbs of the U-shape there are provided intermediate spaces that are covered by the housing shell (2142).

16. Device according to any one of claims 12 to 15, **characterised in that** the lateral faces of at least one member (1, 2), which are preferably set back with respect to the top face, are formed by dividing walls (916, 2012).

17. Device according to claim 16, **characterised in that** the end edges of the dividing walls (916, 2012) directed towards the top face are let into corresponding slots beneath the top face.

18. Device according to claim 16 or 17, **characterised in that** the dividing walls (916, 2012) are bent inwards at a right angle at the end edges directed towards the opposite member (2) and the bent portions align approximately with the base face of the member (1) provided with the dividing walls (916, 2012).

19. Device according to any one of claims 1 to 18, **characterised in that** the edge of an aperture defining the storage space forms a surface on which the device can stand.

20. Device according to any one of claims 1 to 19, **characterised in that** a base face of the member (2) housing the assembly (2180) includes a first planar portion (2102) and a second planar portion (1204) offset as regards height with respect to the first planar portion.

21. Device according to claim 20, **characterised in that** the two planar portions (2102, 2104) are connected by an obliquely extending connecting portion (2106).

22. Device according to claim 20 or 21, **characterised in that** the first planar portion (2102) forms a supporting surface for material to be stapled.

23. Device according to any one of claims 20 to 22, **characterised in that** the second planar portion (2104) forms a supporting surface for material to be punched.

24. Device according to any one of claims 20 to 23, **characterised in that** the first planar portion (2102) is located closer to the top surface of the opposite member (1) than the second planar portion (2104).

25. Device according to any one of claims 20 to 24, **characterised in that** the assembly (2180) is housed beneath the first planar portion (2102).

26. Device according to any one of claims 20 to 25, **characterised in that** a small bearing block (934, 2112, 6000) is provided to receive a axis (922, 2018) connecting the two members (1, 2) with one another in the manner of a hinge, the small bearing block being fastened to the first planar portion (2102) and in the region of the connecting portion (2106) to a base face of the member (2) having the portions (2102, 2104, 2106.)

27. Device according to claim 26, **characterised in that** the small bearing block (934, 2112, 6000) has a U-shaped cross-section, is recessed in the region of the connecting portion (2106) between the limbs of the U and is supported on the connecting portion (2106) with edges matched to the contour thereof, wherein inwardly bent fixing lugs (2125) extending parallel to the connecting portion (2106) are arranged on the edges.

28. Device according to claim 27, **characterised in that** the small bearing block (934, 2112, 6000) extends with its U-shaped cross-section over the second planar portion (2104) and with this defines an insertion slot for material to be punched.

29. Device according to any one of claims 26 to 28, **characterised in that** the small bearing block (934, 2112, 6000) is fixed in the region of the U-base to the first planar portion (2102) and with the fixing lugs (2125) to the connecting portion (2106).

30. Device according to claim 28, **characterised in that** a bearing bush (2118) guiding the hole punching die (2120) is arranged in the base of the part of the small bearing block (934, 2112, 6000) extending over the second planar portion (2104).

31. Device according to any one of claims 26 to 30, **characterised in that** hooked extensions (2126) are provided on the small bearing block (934, 2112, 6000), which project through associated apertures (2124) in the base face and engage beneath the latter.

32. Device according to claim 31, **characterised in that** elongations of the U-limbs form the extensions (2126).

33. Device according to claim 31 or 32, **characterised in that** the extensions (2126) form stops for limiting the insertion depth of material to be punched.

34. Device according to any one of claims 26 to 33, **characterised in that** lugs (2126, 5500, 6002) for suspending the assembly (2180) forming a module and which are preferably elongations of the U-limbs of the small bearing block (934, 2112, 6000) are provided on the small bearing block (934, 2112, 6000).

35. Device according to claim 34, **characterised in that** the lugs (2126, 5500, 6002) have recesses (6008) for suspending the assembly (2180).

36. Device according to any one of claims 1 to 35, **characterised in that** suspension points directed towards the storage space from a base face-forming wall of the member (2) housing the assembly (2180) are provided for the assembly (2180).

37. Device according to any one of claims 31 to 36, **characterised in that** the suspension points are formed by the hooked extensions (2126, 5500, 6002, 6008).

38. Device according to claim 36, **characterised in that** a support plate (2062) for function elements of a stapler is arranged close to the end face of the member (2) receiving the assembly (2180), suspension points being provided on the support plate (2062).

39. Device according to any one of claims 20 to 38, **characterised in that** the base faces of the members (1, 2) in the first position extend substantially parallel to one another.

40. Device according to claim 39, **characterised in that** the insertion slots for material to be stapled and material to be punched are arranged offset in height.

41. Device according to claim 40, **characterised in that** the two insertion slots are connected by an obliquely running slot of substantially the same slot height formed on the lateral faces.

42. Device according to any one of claims 1 to 41, **characterised in that** a U-shaped small bearing block (934, 2112, 6000) for receiving a axis (2018) connecting the two members (1, 2) together in the manner of a hinge is arranged on one member (2), between the limbs of which small bearing block a carrier (2010) bent into an inverted U-shape of the other member (1) is articulated on the axis (2018).

43. Device according to claim 42, **characterised in that** at the free edge of the limbs of the small bearing block (934, 2112, 6000) there are formed inwardly bent lugs (2170) and on the outside of the U-limbs the carrier (2010) has indentations (2172) into which integrally formed hooks (2174) project and form stops or counter stops for limiting the opening angle of the members (1, 2).

44. Device according to any one of claims 1 to 43, **characterised in that** the two members (1, 2) are biased into the second position by a main spring (2052), especially a bent double-wire spring (4020) bearing on the base face of one of the members (1, 2).

45. Device according to any one of claims 1 to 44, **characterised in that** a common axis (808, 3012, 3025) for the fold-out tools is positioned close to one end face of the member (2) housing the assembly (2180).

46. Device according to claim 45, **characterised in that** the axis (808, 3012, 3025) is positioned in the region between the end face of the member (2) housing the assembly (2180) and the anvil (950, 2060).

47. Device according to any one of claims 1 to 46, **characterised in that** the assembly (2180) is aligned substantially in relation to the longitudinal axis of the member (2) housing the assembly (2180).

48. Device according to any one of claims 1 to 47, **characterised in that** beneath the hole die plate (2134) there is provided a container (954, 5000) for receiving punching waste and the assembly (2180) is arranged in a space between the container (954, 5000) and the end face, lying opposite the container (954, 5000), of the member (2) housing the assembly (2180).

49. Device according to any one of claims 1 to 48, **characterised in that** the storage space extends over the entire length of the member (2) having said storage space and is open at both end faces.

50. Device according to claim 49, **characterised in that** two assemblies (2180) of fold-out tools are provided, each of which is capable of being folded out about a respective axis arranged close to the end faces of the associated member (2).

51. Device according to any one of claims 1 to 50, **characterised in that**, in their folded-in position, the fold-out tools lie behind the contours of end and top faces of the member (2) housing the assembly (2180).

52. Device according to claim 51, **characterised in that** a fold-out or slide-on cover (812, 820) is provided for the storage space, which cover aligns substantially with the cover or end face of the member (2) housing the assembly (2180).

53. Device according to any one of claims 1 to 52, **characterised in that** the further tools lock home in their folded-in position and/or in their position of use.

54. Device according to claim 53, **characterised in that** locking is effected by way of leaf springs (3016), which in the region of the axis (3012) press on shanks (3020) of the tools.

55. Device according to claim 54, **characterised in that** the leaf springs (3016) are arranged between the tools and the base face of the member (2) housing the assembly (2180).

56. Device according to any one of claims 1 to 55, **characterised in that** the assembly (2180) is inserted as a pre-assembled module into the body.

57. Device according to claim 56, **characterised in that** the stapler and/or hole punch form/forms a pre-assembled unit, into which the module (2180) is inserted.

58. Device according to claim 56 or 57, **characterised in that** the module (2180) receives the tools between two parallel outer walls (3000).

59. Device according to claim 58, **characterised in that** an intermediate space between the outer walls (3000) is subdivided by lamellae (3010) parallel to the outer walls into compartments for at least one tool each.

60. Device according to claim 58 or 59, **characterised in that** leaf springs (3016) for biasing the tools are arranged on axes (3022, 3024) on the module (2180), which axes run transversely to the outer walls (3000).

61. Device according to any one of claims 58 to 60, **characterised in that** the outer walls (3000) are connected by means of axes (3012, 3022, 3024) running transversely to them, the axes being riveted to the outsides of the outer walls (3000).

62. Device according to any one of claims 58 to 61, **characterised in that** the contours of the outer walls (3000) and lamellae (3010) directed towards the top face and end face of the associated member (2) run substantially congruently with respect to the top and end faces.

63. Device according to any one of claims 56 to 62, **characterised in that** the module (2180) comprises means (3002, 3004) for fixing to the body.

64. Device according to claim 63, **characterised in that** the means comprise anchoring hooks (3002, 3004) arranged on outer walls (3000) of the module (2180).

65. Device according to claim 64, **characterised in that** the anchoring hooks (3002, 3004) are arranged on the side directed towards the base face of the member (2) housing the module (2180) and are fastened to suspension points of the member (2).

66. Device according to claim 64 or 65, **characterised in that** blocking means (3008) are provided, which secure the anchoring hooks (3002, 3004) after they have been pushed into associated openings on the member (2) housing the module (2180).

67. Device according to claims 56 to 66, **characterised in that** free spaces for further function elements are provided between the module (2180) and the lateral and/or base faces of the member (2) housing it.

68. Device according to claim 67, **characterised in that** function elements of the stapler are housed in the free space between the base face and the module (2180).

69. Device according to claim 68, **characterised in that** the stapler comprises a flat-clinch mechanism and function elements thereof are accommodated in the free space.

70. Device according to claim 69, **characterised in that** the function elements include an anvil (2060), a support platform (2058), a sliding lock (2064) and springs (2084, 2094) needed for the function thereof.

71. Device according to claim 70, **characterised in that** the anvil (2060) is arranged on a support plate (2062).

72. Device according to claim 71, **characterised in that** the end of the sliding lock (2064) facing the anvil (2060) engages, fork-like, around the anvil (2060) and is slidingly guided longitudinally on the support plate (2062).

73. Device according to any one of claims 70 to 72, **characterised in that** the end of the sliding lock (2064) remote from the anvil (2060) is suspended, so as to slide longitudinally, on a plate, located in particular in the base face, of the member (2) housing the module (2180).

74. Device according to any one of claims 70 to 73, **characterised in that**, at its end remote from the anvil (2060), the support platform (2058), biased by a spring (2094), slides longitudinally and engages around the inner edge (2078) of an aperture (2056) in a plate, located in particular in the base face, of the member (2) housing the module (2180), and is supported on the anvil (2060).

75. Device according to any one of claims 70 to 74, **characterised in that** a spring (2094) that presses the sliding lock (2064) against the anvil (2060) and presses the support platform (2058) away from the anvil (2060) is arranged between the sliding lock (2064) and the support platform (2058).

76. Device according to claims 70 to 75, **characterised in that** the anvil (2060), at its end directed towards the opposite member (1), has a salient head (2082) with which the support platform (2058) is in line contact.

77. Device according to claim 76, **characterised in that** in the direction towards the opposite member (1) the salient head (2082) forms an end stop for the spring-biased support platform (2058).

78. Device according to claims 70 to 77, **characterised in that** the contours of the anvil (2060) on the one hand and the cut-out (2080) surrounding it in the support platform (2058) on the other hand comprise complementary non-planar contours.

79. Device according to claim 78, **characterised in that** the non-planar contours comprise arcuately curved portions.

80. Device according to claim 78 or 79, **characterised in that** the non-planar contours have portions interlocked with one another.

81. Device according to any one of claims 70 to 80, **characterised in that** an operating element (2068) is provided for manual displacement of the sliding lock (2064) from a locking position into a release position.

82. Device according to claim 81, **characterised in that** the sliding lock (2064) comprises an operating button (2068), which protrudes through an aperture (2070) in the support platform (2058).

83. Device according to claims 70 to 82, **characterised in that** at the front end of the support platform (2058) located in front of the anvil (2060) there are arranged a projection and, in the portion of the base face located beneath the projection, a dished recess, so that the projection remains accessible for release of the support platform (2058) if it jams.

84. Device according to any one of claims 1 to 83, **characterised in that** the staple magazine (920, 924) is retained by means of a manually releasable locking device (1010, 1012, 1014) in the associated member (1), wherein release of the locking device (1010, 1012, 1014) enables the staple magazine (920, 924) to be pressed out of the associated member (1).

85. Device according to claim 84, **characterised in that** at the front end of the staple magazine (920, 924) there is arranged a projection (1011), which in order to unjam the staple magazine (920, 924) in its inner end position remains accessible from a base face of the associated member (1).

86. Device according to claim 85, **characterised in that** on the locking device (1010, 1012, 1014) there is formed a counter-abutment (4068), against which a tool (4060) used to unjam the staple magazine (920, 924) can be braced in order to release the locking.

87. Device according to claim 86, **characterised in that**, to release the locking arrangement (1010, 1012, 1014), a release button (1010, 4066) mounted about an axis of rotation (4070) extending transversely to the longitudinal extent of the members (1, 2) is provided, on which the counter-abutment (4068) is arranged between the axis of rotation (4070) and the end face of the member (1) housing the staple magazine (920, 924).

88. Device according to any one of claims 84 to 87, **characterised in that** the locking device includes a locking hook (2020) and a release button (2004, 2006), on operation of which the locking hook (2020) releases the staple magazine (2026, 2028), wherein after release of the staple magazine (2026, 2028) the locking hook (2020) is returnable into the closed position even when the release button (2004, 2006) is held in its release position.

89. Device according to any one of claims 1 to 88, **characterised in that** the hole punching die (928, 2120) is of tubular construction and is provided with an integrally injection moulded, pressure-applied or snapped-on cap (964) that has a cylindrically curved top surface.

90. Device according to claim 89, **characterised in that** the cap top surface is curved around an axis parallel to the axis (922, 2018) around which the members (1, 2) are pivotable, and the pressure lever (918, 2010) is provided with a shaping (2138) complementary therewith.

91. Device according to claim 90, **characterised in that** the cap (964) is held in contact with the shaping (2138) by a play-compensating spring (2136).

92. Device according to any one of claims 89 to 91, **characterised in that** the cap (964) has extensions (929) by means of which the hole punch die (928, 2120), which is housed by one (1) of the members (1, 2), is movable by the other (2) of the members (1, 2) into the second position.

93. Device according to claim 92, **characterised in that** the pressure lever (2010) and the staple magazine (2026, 2028) are arranged one above the other with a common pivotal axis in the member (1) housing the staple magazine, and the hole punch die (928, 2120) is movable by the pressure lever (2010) out of the second into the first position and by the staple magazine (2028) out of the first into the second position.

94. Device according to any one of claims 1 to 93, **characterised in that** the hole punch die (928, 2120) comprises a cutting edge provided with a groove (4030), into which a central ejector pin (4032) projects and biases punched hole material in the ejection direction during punching.

95. Device according to claims 1 to 94, **characterised in that** on the side of the hole die-plate (2134) remote from the hole punch die (928, 2120), a compartment (954) for receiving punch waste is arranged at the front end of the member (2) housing the hole die-plate (2134), the compartment being provided with a cover (1016, 2144, 5002) that covers the compartment (954) on the top face and/or end face of the member (2) housing the hole die-plate (2134).

96. Device according to claim 95, **characterised in that** a rib (1026) is arranged in the compartment (954) beneath the hole die-plate (2134), which rib diverts punch waste substantially transversely to the direction of the hole puncher.

97. Device according to claim 95 or 96, **characterised in that** the cover (1016, 2144, 5002) is biased by a spring (2146, 2152, 2156) into a closed position and under the pressure of punch waste gradually opens against the bias of the spring (2146, 2152, 2156).

98. Device according to claim 97, **characterised in that**, from a specific opening angle onwards, the spring (2156) jumps into a locked position and holds the cover (1016, 2144, 5002) fixedly in the open position.

99. Device according to any one of claims 1 to 98, **characterised in that**, in the member (2) housing the assembly (2180), at least one push-out tool, especially a staple remover (966), is arranged parallel to the base face of the member (2) housing it.

100. Device according to claim 99, **characterised in that** the staple remover (966) is arranged in a recess (968) of the member (2) containing it and in particular is substantially flush with the outer contours of the member (2).

101. Device according to claim 99 or 100, **characterised in that** the staple remover (966) is operable by way of a grip member accessible from the outside and is lockable by means of a push button (967), so as to be manually releasable, in at least one of its end positions.

## Revendications

1. Outil à main multifonction, en particulier pour des travaux de bureau, comprenant un premier composant (1) et un deuxième composant (2), qui sont assemblés l'un à l'autre de manière mobile et qui sont mobiles entre une première position, dans laquelle ils forment conjointement un corps allongé sensiblement parallélépipédique, et une deuxième position,
- l'un des composants (1, 2) comportant un magasin à agrafes (920, 924, 2026, 2028) et un chassoir d'agrafes (2024) d'une agrafeuse et l'autre composant (2, 1) comportant une enclume (950, 2060) pour replier les extrémités des agrafes éjectées, et/ou
- l'un des composants (1, 2) comportant un poinçon (928, 2120) et une matrice de perforation (2134) d'un perforateur et l'autre composant (1, 2) comportant un levier de pression (918, 2010) pour actionner le poinçon (928, 2120),
- les composants (1, 2) formant dans la deuxième position, par le mouvement relatif des composants (1, 2), un espace libre pour travailler avec l'agrafeuse et/ou le perforateur,
- d'autres outils (802, 804, 806, 3014) rabattables vers l'extérieur étant logés dans l'un des composants (1, 2) en position d'attente, à partir de laquelle ils peuvent être rabattus vers l'extérieur en position de service, et
- les composants (1, 2) dans la première position formant conjointement un manche pour manoeuvrer les autres outils (802, 804, 806, 3014),
dans lequel le composant (2), dans lequel sont logés d'autres outils (802, 804, 806, 3014), comporte un logement ouvert vers une face frontale et une face de recouvrement, qui est destiné à recevoir un groupe d'éléments (2180), qui est formé par d'autres outils (802, 804, 806, 3014), rabattables vers l'extérieur autour d'un axe (808, 3025), et qui s'étend transversalement à la direction longitudinale du corps.

2. Outil selon la revendication 1, **caractérisé en ce qu'**il est prévu des moyens (2002, 2008) pour le blocage, susceptible d'être relâché manuellement, des composants (1, 2) dans la première position.

3. Outil selon la revendication 1 ou 2, **caractérisé en ce que** les composants (1, 2) sont réalisés en forme de coque comportant chacune une face de base, une face de recouvrement, deux faces latérales et deux faces frontales et sont assemblés l'un à l'autre de manière mobile et peuvent se déplacer entre la première position, dans laquelle ils forment le corps d'outil avec leurs faces de base orientées l'une vers l'autre et superposées.

4. Outil selon l'une quelconque des revendications 1 à 3, **caractérisé en ce que** les deux composants (1, 2) ont des contours extérieurs sensiblement symétriques.

5. Outil selon la revendication 3 ou 4, **caractérisé en ce que** les composants (1, 2) ont des faces de base sensiblement congruentes.

6. Outil selon l'une quelconque des revendications 1 à 5, **caractérisé en ce qu'**il est prévu au moins une fente d'engagement rentrante, agencée du côté frontal par rapport au corps, pour le document à agrafer ou à perforer.

7. Outil selon la revendication 6, **caractérisé en ce qu'**il est prévu au moins une fente d'engagement entre les faces de base des deux composants (1, 2).

8. Outil selon l'une quelconque des revendications 1 à 7, **caractérisé en ce que** le logement est prévu dans le composant (1, 2) qui comporte l'enclume (950, 2060).

9. Outil selon l'une quelconque des revendications 1 à 8, **caractérisé en ce qu'**un composant (1) forme l'organe de commande du perforateur et/ou de l'agrafeuse et le logement est agencé dans l'autre composant (2).

10. Outil selon l'une quelconque des revendications 1 à 9, **caractérisé en ce que** les composants (1, 2) sont assemblés au voisinage de l'une de leurs faces frontales par l'intermédiaire d'une articulation dont l'axe (2018) s'étend parallèlement aux faces de base des composants (1, 2) et perpendiculairement à la dimension longitudinale du corps.

11. Outil selon l'une quelconque des revendications 1 à 10, **caractérisé en ce que** le logement est prévu sur un côté du corps opposé à l'organe de commande du perforateur et/ou de l'agrafeuse.

12. Outil selon l'une quelconque des revendications 1 à 11, **caractérisé en ce qu'**au moins l'un des composants (1, 2) comporte une ossature métallique, qui forme en particulier les faces latérales du composant (1, 2), avec une coque de protection (910, 956, 2000, 2142) extérieure en matière plastique, qui comporte les faces de recouvrement et les faces frontales du composant (1, 2).

13. Outil selon la revendication 12, **caractérisé en ce que** l'ossature d'un composant (2) comporte un élément métallique (2054), coudé avec une section en forme de U, entre lesquelles branches du U est agencé le groupe d'éléments (2180).

14. Outil selon la revendication 13, **caractérisé en ce que** les branches sont protégées à l'extérieur par une coque formant boîtier (2142), qui comporte la face de recouvrement du composant (2) recevant le groupe d'éléments (2180).

15. Outil selon la revendication 13 ou 14, **caractérisé en ce que**, entre le groupe d'éléments (2180) et les branches du U, il est prévu des espaces intermédiaires qui sont recouverts par la coque formant boîtier (2142).

16. Outil selon l'une quelconque des revendications 12 à 15, **caractérisé en ce que** les faces latérales d'au moins un composant (1, 2), de préférence décalées en arrière par rapport à la face de recouvrement, sont formées par des caches (916, 2012).

17. Outil selon la revendication 16, **caractérisé en ce que** les arêtes d'extrémité des caches (916, 2012), orientées vers la face de recouvrement, sont insérées dans des fentes correspondantes sous la face de recouvrement.

18. Outil selon la revendication 16 ou 17, **caractérisé en ce que** les caches (916, 2012) sont coudés à angle droit vers l'intérieur au niveau des arêtes d'extrémité orientées contre le composant (2) en face et les coudes sont pratiquement alignés avec la face de base du composant (1) muni des caches (916, 2012).

19. Outil selon l'une quelconque des revendications 1 à 18, **caractérisé en ce que** le bord d'un évidement délimitant le logement forme une surface de pose de l'outil.

20. Outil selon l'une quelconque des revendications 1 à 19, **caractérisé en ce qu'**une face de base du composant (2) recevant le groupe d'éléments (2180) comporte une première partie plane (2102) et une deuxième partie plane (2104) décalée en hauteur par rapport à la première.

21. Outil selon la revendication 20, **caractérisé en ce que** les deux parties planes (2102, 2104) sont reliées par une partie de liaison (2106) qui s'étend en oblique.

22. Outil selon la revendication 20 ou 21, **caractérisé en ce que** la première partie plane (2102) forme une surface de pose pour le document à agrafer.

23. Outil selon l'une quelconque des revendications 20 à 22, **caractérisé en ce que** la deuxième partie plane (2104) forme une surface de pose pour le document à perforer.

24. Outil selon l'une quelconque des revendications 20 à 23, **caractérisé en ce que** la première partie plane (2102) est située plus près d'une face de recouvrement du composant (1), situé en face, que la deuxième partie plane (2104).

25. Outil selon l'une quelconque des revendications 20 à 24, **caractérisé en ce que** le groupe d'éléments (2180) est logé en dessous de la première partie plane (2102).

26. Outil selon l'une quelconque des revendications 20 à 25, **caractérisé en ce qu'**un petit support de palier (934, 2112, 6000) est prévu pour recevoir un axe (922, 2018), reliant entre eux de manière articulée les deux composants (1, 2), lequel support de palier est fixé sur la première partie plane (2102) et dans la zone de la partie de liaison (2106) d'une surface de base du composant (2) comportant les parties (2102, 2104, 2106).

27. Outil selon la revendication 26, **caractérisé en ce que** le petit support de palier (934, 2112, 6000) comporte une section en forme de U, est évidé entre ses branches du U dans la zone de la partie de liaison (2106) et s'appuie sur celle-ci avec des bords adaptés au contour de la partie de liaison (2106), des languettes de fixation (2125), coudées vers l'intérieur et parallèles à la partie de liaison (2106), étant agencées au niveau desdits bords.

28. Outil selon la revendication 27, **caractérisé en ce que** le petit support de palier (934, 2112, 6000) s'étend avec sa section en U au-dessus de la deuxième partie plane (2104) et délimite avec celle-ci une fente d'engagement pour un document à perforer.

29. Outil selon l'une quelconque des revendications 26 à 28, **caractérisé en ce que** le petit support de palier (934, 2112, 6000), dans la zone de sa base en U, est fixé sur la première partie plane (2102) et avec les languettes de fixation (2125) sur la partie de liaison (2106).

30. Outil selon la revendication 28, **caractérisé en ce qu'**un coussinet (2118), guidant le poinçon (2120), est agencé dans la base de la partie du petit support de palier (934, 2112, 6000) qui s'étend au-dessus de la deuxième partie plane (2104).

31. Outil selon l'une quelconque des revendications 26 à 30, **caractérisé en ce que** des saillies (2126) en forme de crochet sont prévues au niveau du petit support de palier (934, 2112, 6000), lesquelles saillies s'avancent à travers des évidements (2124) associés dans la face de base et s'engagent en dessous de celle-ci.

32. Outil selon la revendication 31, **caractérisé en ce que** des prolongements des branches du U forment les saillies (2126).

33. Outil selon la revendication 31 ou 32, **caractérisé en ce que** les saillies (2126) forment des butées délimitant la profondeur d'engagement du document à perforer.

34. Outil selon l'une quelconque des revendications 26 à 33, **caractérisé en ce que** des pattes (2126, 5500, 6002), pour y accrocher un groupe d'éléments (2180) formant un module, sont prévues au niveau du petit support de palier (934, 2112, 6000) et sont de préférence des prolongements des branches du U du petit support de palier (934, 2112, 6000).

35. Outil selon la revendication 34, **caractérisé en ce que** les pattes (2126, 5500, 6002) comportent des encoches (6008) pour y accrocher le groupe d'éléments (2180).

36. Outil selon l'une quelconque des revendications 1 à 35, **caractérisé en ce qu'**il est prévu des points de suspension pour le groupe d'éléments (2180), qui sont orientés à partir d'une paroi, formant une surface de base du composant (2) recevant le groupe d'éléments (2180), vers le logement.

37. Outil selon l'une quelconque des revendications 31 à 36, **caractérisé en ce que** les points de suspension sont formés par les saillies (2126, 5500, 6002, 6008) en forme de crochet.

38. Outil selon la revendication 36, **caractérisé en ce que**, à proximité de la face frontale du composant (2) recevant le groupe d'éléments (2180), est agencée une platine d'appui (2062) pour des éléments fonctionnels, contre laquelle sont agencés les points de suspension.

39. Outil selon l'une quelconque des revendications 20 à 38, **caractérisé en ce que** les faces de base des composants (1, 2) s'étendent sensiblement parallèlement l'une à l'autre dans la première position.

40. Outil selon la revendication 39, **caractérisé en ce que** les fentes d'engagement pour le document à agrafer et à perforer sont décalées en hauteur.

41. Outil selon la revendication 40, **caractérisé en ce que** les deux fentes d'engagement sont reliées avec une hauteur de fente sensiblement identique par une fente en oblique, réalisée au niveau des faces latérales.

42. Outil selon l'une quelconque des revendications 1 à 41, **caractérisé en ce que**, au niveau d'un composant (2), est agencé un petit support de palier (934, 2112, 6000) en forme de U, qui est destiné à recevoir un axe (2018), reliant entre eux de manière articulée les deux composants (1, 2), et entre les branches duquel, au niveau de l'axe (2018), est articulé un support (2010), coudé en U inversé, de l'autre composant (1).

43. Outil selon la revendication 42, **caractérisé en ce que** les branches du petit support de palier (934, 2112, 6000), sur le bord libre, sont conçues en forme de pattes (2170) coudées vers l'intérieur et le support (2010) comporte des creux (2172) sur les faces extérieures des branches du U, dans lesquels s'engagent des crochets (2174) formés contre ledit support et forment des butées ou contrebutées pour délimiter l'angle d'ouverture forment les composants (1, 2).

44. Outil selon l'une quelconque des revendications 1 à 43, **caractérisé en ce que** les deux composants (1, 2) sont précontraints dans la deuxième position par un ressort principal (2052), en particulier un ressort à boudin double (4020) courbé et prenant appui sur une face de base de l'un des composants (1, 2).

45. Outil selon l'une quelconque des revendications 1 à 44, **caractérisé en ce qu'**un axe (808, 3012, 3025) commun aux outils à rabattre vers l'extérieur est positionné à proximité d'une face frontale du composant (2) recevant le groupe d'éléments (2180).

46. Outil selon la revendication 45, **caractérisé en ce que** l'axe (808, 3012, 3025) est positionné dans la zone entre la face frontale du composant (2) recevant le groupe d'éléments (2180) et l'enclume (950, 2060).

47. Outil selon l'une quelconque des revendications 1 à 46, **caractérisé en ce que** le groupe d'éléments (2180) est aligné sensiblement avec un axe longitudinal du composant (2) recevant le groupe d'éléments (2180).

48. Outil selon l'une quelconque des revendications 1 à 47, **caractérisé en ce qu'**un réceptacle (954, 5000), destiné à recevoir les chutes de découpe, est prévu en dessous de la matrice de perforation (2134) et le groupe d'éléments (2180) est logé dans un espace entre le réceptacle (954, 5000) et la face frontale, opposée au réceptacle (954, 5000), du composant (2) recevant le groupe d'éléments (2180).

49. Outil selon l'une quelconque des revendications 1 à 48, **caractérisé en ce que** le logement s'étend sur toute la longueur du composant (2) dans lequel il est logé et est ouvert sur les deux faces frontales.

50. Outil selon la revendication 49, **caractérisé en ce que** deux groupes (2180) d'outils rabattables vers l'extérieur, sont rabattables vers l'extérieur autour d'un axe agencé au voisinage des faces frontales du composant (2) correspondant.

51. Outil selon l'une quelconque des revendications 1 à 50, **caractérisé en ce que** les outils rabattables vers l'extérieur, dans leur position rabattue vers l'intérieur, sont disposés derrière les contours des faces frontales et faces de recouvrement du composant (2) recevant le groupe d'éléments (2180).

52. Outil selon la revendication 51, **caractérisé en ce qu'**un couvercle (812, 820) rabattable ou coulissant est prévu pour le logement et est aligné sensiblement avec la face de recouvrement ou face frontale du composant (2) recevant le groupe d'éléments (2180).

53. Outil selon l'une quelconque des revendications 1 à 52, **caractérisé en ce que** les autres outils sont bloqués par encliquetage dans leur position rabattue vers l'intérieur et/ou leur position de service.

54. Outil selon la revendication 53, **caractérisé en ce que** l'encliquetage est assuré par des ressorts à lames (3016) qui, dans la zone de l'axe (3012), poussent sur les tiges (3020) des outils.

55. Outil selon la revendication 54, **caractérisé en ce que** les ressorts à lames (3016) sont agencés entre les outils et une face de base du composant (2) recevant le groupe d'éléments (2180).

56. Outil selon l'une quelconque des revendications 1 à 55, **caractérisé en ce que** le groupe d'éléments (2180) est monté sous forme de module pré-assemblé dans le corps.

57. Outil selon la revendication 56, **caractérisé en ce que** l'agrafeuse et/ou le perforateur forment une unité pré-assemblée, dans laquelle est inséré le module (2180).

58. Outil selon la revendication 56 ou 57, **caractérisé en ce que** le module (2180) reçoit les outils entre deux parois extérieures (3000) parallèles.

59. Outil selon la revendication 58, **caractérisé en ce qu'**un espace intermédiaire entre les parois extérieures (3000) est divisé par des lamelles (3010) parallèles en compartiments destinés à recevoir chacun au moins un outil.

60. Outil selon la revendication 58 ou 59, **caractérisé en ce que** les ressorts à lames (3016) pour la précontrainte des outils sont agencés au niveau du module (2180) sur des axes (3022, 3024) qui s'étendent transversalement aux parois extérieures (3000).

61. Outil selon l'une quelconque des revendications 58 à 60, **caractérisé en ce que** les parois extérieures (3000) sont reliées par des axes (3012, 3022, 3024) qui s'étendent transversalement à celles-ci et qui sont rivetés sur les faces extérieures des parois extérieures (3000).

62. Outil selon l'une quelconque des revendications 58 à 61, **caractérisé en ce que** les contours des parois extérieures (3000) ou des lamelles (3010), orientés vers la face de recouvrement ou la face frontale du composant (2) correspondant, sont sensiblement congruentes par rapport aux faces de recouvrement et faces frontales.

63. Outil selon l'une quelconque des revendications 56 à 62, **caractérisé en ce que** le module (2180) comporte des moyens (3002, 3004) pour la fixation contre le corps.

64. Outil selon la revendication 63, **caractérisé en ce que** les moyens sont formés par des crochets d'ancrage (3002, 3004), agencés contre les parois extérieures (3000) du module (2180).

65. Outil selon la revendication 64, **caractérisé en ce que** les crochets d'ancrage (3002, 3004) sont fixés contre la face orientée vers la face de base du composant (2) recevant le module (2180) et contre des points de suspension du composant (2).

66. Outil selon la revendication 64 ou 65, **caractérisé en ce qu'**il est prévu des moyens de blocage (3008), par lesquels les crochets d'ancrage (3002, 3004), après un engagement dans des trous correspondants, sont bloqués contre le composant (2) recevant le module (2180).

67. Outil selon l'une quelconque des revendications 56 à 66, **caractérisé en ce que** des espaces libres pour des éléments fonctionnels supplémentaires sont prévus entre le module (2180) et les faces latérales et/ou faces de base du composant (2) recevant ledit module.

68. Outil selon la revendication 67, **caractérisé en ce que** des éléments fonctionnels de l'agrafeuse sont logés dans l'espace libre entre la face de base et le module (2180).

69. Outil selon la revendication 68, **caractérisé en ce que** l'agrafeuse comporte un mécanisme « flat-clinch » pour agrafage à plat et des éléments fonctionnels de celui-ci sont logés dans l'espace libre.

70. Outil selon la revendication 69, **caractérisé en ce que** les éléments fonctionnels englobent une enclume (2060), une plate-forme de pose (2058), une coulisse d'arrêt (2064), ainsi que des ressorts (2084, 2094) pour le fonctionnement de cette dernière.

71. Outil selon la revendication 70, **caractérisé en ce que** l'enclume (2060) est agencée sur une platine d'appui (2062).

72. Outil selon la revendication 71, **caractérisé en ce que** l'extrémité de la coulisse d'arrêt (2064), orientée vers l'enclume (2060), s'engage en forme de fourche autour de l'enclume (2060) et est logée de manière mobile longitudinalement sur la platine d'appui (2062).

73. Outil selon l'une quelconque des revendications 70 à 72, **caractérisé en ce que** l'extrémité de la coulisse d'arrêt (2064), opposée à l'enclume (2060), est suspendue de manière mobile longitudinalement dans une platine, disposée en particulier dans la face de base, du composant (2) recevant le groupe d'éléments (2180).

74. Outil selon l'une quelconque des revendications 70 à 73, **caractérisé en ce que** la plate-forme de pose (2058), précontrainte par un ressort (2094), s'engage au niveau de son extrémité opposée à l'enclume (2060) de manière mobile longitudinalement autour du bord intérieur (2078) d'un évidement (2056) dans une platine, disposée en particulier dans la face de base, du composant (2) recevant le groupe d'éléments (2180), et s'appuie contre l'enclume (2060).

75. Outil selon l'une quelconque des revendications 70 à 74, **caractérisé en ce que**, entre la coulisse d'arrêt (2064) et la plate-forme de pose (2058), est agencé un ressort (2094, qui pousse l'enclume (2060) contre la coulisse d'arrêt (2064) et pousse la plate-forme de pose (2058) pour l'écarter de l'enclume (2060).

76. Outil selon l'une quelconque des revendications 70 à 75, **caractérisé en ce que** l'enclume (2060), sur son extrémité orientée vers le composant (1) en face, comporte une tête (2082) en porte-à-faux, contre laquelle la plate-forme de pose (2058) vient en appui par contact linéaire.

77. Outil selon la revendication 76, **caractérisé en ce que** la tête (2082) en porte-à-faux forme en direction du composant (1) en face une butée de fin de course pour la plate-forme de pose (2058) précontrainte par ressort.

78. Outil selon l'une quelconque des revendications 70 à 77, **caractérisé en ce que** les contours de l'enclume (2060), d'une part, et la découpe (2080) entourant celle-ci dans la plate-forme de pose (2058), d'autre part, ont des contours complémentaires non plans.

79. Outil selon la revendication 78, **caractérisé en ce que** les contours non plans comportent des tronçons courbés en forme d'arc.

80. Outil selon la revendication 78 ou 79, **caractérisé en ce que** les contours non plans comportent des tronçons imbriqués l'un dans l'autre.

81. Outil selon l'une quelconque des revendications 70 à 80, **caractérisé en ce qu'**un organe de commande (2068) est prévu pour le déplacement manuel de la coulisse d'arrêt (2064) à partir d'une position de blocage dans une position de déblocage.

82. Outil selon la revendication 81, **caractérisé en ce que** la coulisse d'arrêt (2064) comporte un bouton de commande (2068), qui s'engage à travers un évidement (2070) réalisé dans la plate-forme de pose (2058).

83. Outil selon l'une quelconque des revendications 70 à 82, **caractérisé en ce que** sur l'extrémité du côté frontal de la plate-forme de pose (2058), disposée devant l'enclume (2060), sont agencés un téton et un évidement en forme de cuvette dans la partie de la face de base située en dessous du téton, de telle sorte que le téton reste accessible pour relâcher le blocage de la plate-forme de pose (2058).

84. Outil selon l'une quelconque des revendications 1 à 83, **caractérisé en ce que** le magasin à agrafes (920, 924) est maintenu dans le composant (1) correspondant au moyen d'un dispositif de blocage (1010, 1012, 1014), à débloquer manuellement, le magasin à agrafes (920, 924) pouvant être poussé vers l'extérieur hors du composant (1) correspondant après déblocage du dispositif de blocage (1010, 1012, 1014).

85. Outil selon la revendication 84, **caractérisé en ce que** sur l'extrémité du côté frontal du magasin à agrafes (920, 924) est agencé un téton (1011), qui reste accessible dans sa position finale intérieure à partir d'une face de base du composant (1) correspondant, pour débloquer le magasin à agrafes (920, 924).

86. Outil selon la revendication 85, **caractérisé en ce qu'**au niveau du dispositif de blocage (1010, 1012, 1014) est réalisée une contre-butée (4068), sur laquelle peut venir en appui, après relâchement du blocage, un outil (4060) utilisé pour débloquer le magasin à agrafes (920, 924).

87. Outil selon la revendication 86, **caractérisé en ce que**, pour débloquer le dispositif de blocage (1010, 1012, 1014), il est prévu une touche de déclenchement (1010, 4066), qui est logée autour d'un axe de rotation (4070) transversal à la dimension longitudinale des composants (1, 2) et contre laquelle est agencée la contre-butée (4068) entre l'axe de rotation (4070) et la face frontale du composant (1) recevant le magasin à agrafes (920, 924).

88. Outil selon l'une quelconque des revendications 84 à 87, **caractérisé en ce que** le dispositif de blocage (2004, 2006) comporte un crochet de verrouillage (2020) et une touche de déclenchement (2004, 2006), qui est manoeuvrée pour que le crochet de verrouillage (2020) libère le magasin à agrafes (2026, 2028), le crochet de verrouillage (2020) pouvant, après déblocage du magasin à agrafes (2026, 2028), revenir dans sa position de fermeture même si la touche de déclenchement (2004, 2006) est maintenue dans sa position de déblocage.

89. Outil selon l'une quelconque des revendications 1 à 88, **caractérisé en ce que** le poinçon (928, 2120) est conçu avec une forme tubulaire et est muni d'un capuchon (964), qui est moulé par injection contre ledit poinçon, pressé ou encliqueté dans celui-ci et qui comporte une face supérieure à courbure cylindrique.

90. Outil selon la revendication 89, **caractérisé en ce que** la face supérieure du capuchon est cintrée autour d'un axe parallèle à l'axe (922, 2018), autour duquel peuvent pivoter les composants (1, 2), et le levier de pression (918, 2010) est muni d'une cannelure (2138) complémentaire au capuchon.

91. Outil selon la revendication 90, **caractérisé en ce que** le capuchon (964) est maintenu en position contre la cannelure (2138) par un ressort de compensation de jeu (2136).

92. Outil selon l'une quelconque des revendications 89 à 91, **caractérisé en ce que** le capuchon (964) comporte des saillies (929), au moyen desquelles le poinçon (928, 2120), qui est logé dans l'un (1) des composants (1, 2), peut être amené dans la deuxième position par l'autre (2) des composants (1, 2).

93. Outil selon la revendication 92, **caractérisé en ce que** le levier de pression (2010) et le magasin à agrafes (2026, 2028) sont superposés avec un axe de pivotement commun dans le composant (1) recevant ledit magasin et le poinçon (928, 2120) peut être amené par le levier de pression (2010) de la deuxième position à la première position et par le magasin à agrafes (2028) de la première position à la deuxième position.

94. Outil selon l'une quelconque des revendications 1 à 93, **caractérisé en ce que** le poinçon (928, 2120) comporte un tranchant muni d'une rainure (4030),
dans laquelle s'engage une broche d'éjection (4032) centrale et tend les chutes de découpe dans le sens de découpe pendant la perforation.

95. Outil selon l'une quelconque des revendications 1 à 94, **caractérisé en ce que** sur la face de la matrice de perforation (2134), opposée au poinçon (928, 2120), au niveau d'une extrémité du côté frontal du composant (2) recevant la matrice de perforation (2134), est agencée une chambre (954) destinée à recevoir les chutes de découpe et munie d'un couvercle (1016, 2144, 5002) qui ferme la chambre (954) sur la face de recouvrement et/ou la face frontale du composant (2) recevant la matrice de perforation (2134).

96. Outil selon la revendication 95, **caractérisé en ce qu'**une nervure (1026), qui guide les chutes de découpe sensiblement transversalement au sens du perforateur, est réalisée dans la chambre (954) en dessous de la matrice de perforation (2134).

97. Outil selon la revendication 95 ou 96, **caractérisé en ce que** le couvercle (1016, 2144, 5002) est précontraint par un ressort (2146, 2152, 2156) dans une position de fermeture et s'ouvre peu à peu sous la pression des chutes de découpe dans le sens opposé à la précontrainte du ressort (2146, 2152, 2156).

98. Outil selon la revendication 97, **caractérisé en ce que** le ressort (2156) entre dans une position de blocage à partir d'un angle d'ouverture déterminé et maintient le couvercle (1016, 2144, 5002) dans la position d'ouverture.

99. Outil selon l'une quelconque des revendications 1 à 98, **caractérisé en ce que** dans le composant (2) recevant le groupe d'éléments (2180) est agencé au moins un outil extractible, en particulier un dégrafeur (966), disposé parallèlement à une face de base du composant (2) le recevant.

100. Outil selon la revendication 99, **caractérisé en ce que** le dégrafeur (966) est agencé dans un évidement (968) du composant (2) le recevant et, en particulier, est sensiblement aligné avec les contours extérieurs du composant (2).

101. Outil selon la revendication 99 ou 100, **caractérisé en ce que** le dégrafeur (966) peut être actionné par un élément formant manche, accessible de l'extérieur et peut être bloqué dans au moins une des positions finales de manière à pouvoir être relâché manuellement au moyen d'une touche de pression (967).
